# EUROPÄISCHE PATENTSCHRIFT

(11) **EP 1 677 636 B1**
(45) Veröffentlichungstag und Bekanntmachung des Hinweises auf die Patenterteilung: **14.04.2010**
(21) Anmeldenummer: 04765247.4
(22) Anmeldetag: 15.09.2004
(51) Int. Cl.: A41D 19/015, A41D 31/00

(54) **ATMUNGSAKTIVER SCHUTZHANDSCHUH MIT ABC-SCHUTZ**
BREATHABLE PROTECTIVE GLOVE WITH ABC PROTECTION
GANT DE PROTECTION RESPIRANT A PROTECTION NBC

(30) Priorität: 14.10.2003 DE 10348470; 24.11.2003 DE 10354902
(43) Veröffentlichungstag der Anmeldung: 12.07.2006
(73) Patentinhaber: Blücher GmbH, 40699 Erkrath (DE)
(72) Erfinder: VON BLÜCHER, Hasso, 40699 Erkrath (DE)
(74) Vertreter: Gesthuysen, von Rohr & Eggert
(86) Internationale Anmeldenummer: PCT/EP2004/010340
(87) Internationale Veröffentlichungsnummer: WO 2005/036999

(56) Entgegenhaltungen:
- EP-A- 0 525 409
- WO-A-93/25279
- DE-A- 2 829 599
- DE-A- 4 003 764
- FR-A- 2 752 994
- US-A- 4 500 581
- US-A- 5 614 301
- US-A1- 2004 060 102

## Beschreibung

Die vorliegende Erfindung betrifft einen atmungsaktiven Schutzhandschuh mit Schutzfunktion gegenüber chemischen Giften, insbesondere chemischen Kampfstoffen, nach dem Oberbegriff des Anspruchs 1, insbesondere für den militärischen Einsatz oder für den ABC-Einsatz.

Es gibt eine Reihe von Stoffen, die von der Haut aufgenommen werden und zu schweren körperlichen Schäden führen. Als Beispiel seien das blasenziehende Lost (Gelbkreuz) und das Nervengift Sarin erwähnt. Menschen, die mit solchen Giften in Kontakt kommen können, müssen eine geeignete Schutzausrüstung tragen bzw. durch geeignete Schutzmaterialien gegen diese Gifte geschützt werden.

Zum Schutz des Körpers, insbesondere der Extremitäten und des Rumpfes, gibt es entsprechende Schutzanzüge. Zum Schutz des Kopfes, insbesondere des Gesichtes, sowie der Atemwege werden im allgemeinen Gasmasken (ABC-Schutzmasken), gegebenenfalls zusammen mit Kapuzen, getragen.

Des weiteren ist aber auch darauf zu achten, daß auch die Hände mit einem ausreichenden Schutz gegenüber solchen Giften ausgestattet werden, insbesondere durch das Tragen von Schutzhandschuhen. Insbesondere muß ein solch schützender Handschuh für den militärischen Einsatz oder den ABC-Einsatz geeignet sein.

Zu diesem Zweck werden gemäß dem Stand der Technik für den militärischen Einsatz bzw. den ABC-Einsatz luft- und wasserdichte Gummihandschuhe, insbesondere auf Butylgummibasis, eingesetzt, welche gegenüber chemischen Giften, insbesondere chemischen Kampfstoffen, undurchlässig sind. Nachteil dieser Schutzhandschuhe ist die mangelnde Atmungsaktivität und der folglich nur geringe Tragekomfort, was insbesondere bei längeren Einsätzen hinderlich ist.

Die auf die Anmelderin selbst zurückgehende US 6 301 715 B1 bzw. die zu derselben Patentfamilie gehörende WO 01/82728 A1 und DE 201 21 518 U1 beschreiben einen Handschuh für Piloten mit erhöhter Taktilität und Schutzwirkung gegenüber chemischen Giften, der aus einem atmungsaktiven Außenmaterial, wie z. B. Leder oder einem Textilmaterial, besteht und mit einer aktivkohlebasierten Adsorptionsschicht zur Adsorption chemischer Kampfstoffe ausgerüstet sein kann. Dieser Handschuh bietet aufgrund der aktivkohlebasierten Adsorptionsschicht zwar eine exzellente Schutzfunktion gegenüber chemischen Giften, insbesondere Kampfstoffen, jedoch ist die Tragezeit dieses Handschuhs bei einem militärische bzw. ABC-Einsatz aufgrund der begrenzten Adsorptionskapazität der Aktivkohle beschränkt. Des weiteren ist dieser. Handschuh nicht ohne weiteres dekontaminierbar bzw. regenerierbar.

Weiterhin beschreibt die FR 2 752 994 A1 einen Schutzhandschuh gegen nukleare, biologische und chemische Schadstoffe mit einer inneren Filterschicht, welche Aktivkohle enthält und auf einen Stoffträger aufgeklebt ist. Der Schutzhandschuh weist eine äußere Schicht aus Baumwolle/Polyester auf, welche teilweise einer hydrooleofugen Behandlung unterzogen wird.

Es ist daher die Aufgabe der vorliegenden Erfindung, einen Schutzhandschuh, insbesondere einen atmungsaktiven Schutzhandschuh, mit Schutzfunktion gegenüber chemischen Giften, insbesondere chemischen Kampfstoffen, bereitzustellen, welcher sich insbesondere für den militärischen Einsatz oder den ABC-Einsatz eignet und die zuvor geschilderten Nachteile des Standes der Technik zumindest teilweise vermeidet.

Eine weitere Aufgabe der vorliegenden Erfindung besteht darin, den in der US 6 301 715 B1 bzw, in den beiden vorgenannten parallelen Schutzrechtsanmeldungen WO 01/82728 A1 und DE 201 21 518 U1 beschriebenen Handschuh weiterzuentwickeln.

Zur Lösung der zuvor geschilderten Aufgabenstellung schlägt die vorliegende Erfindung einen Schutzhandschuh, insbesondere einen atmungsaktiven Schutzhandschuh (z. B. Militärschutzhandschuh oder ABC-Schutzhandschuh), gemäß Anspruch 1 vor. Weitere, vorteilhafte Ausgestaltungen des erfindungsgemäßen Schutzhandschuhs sind Gegenstand der Unter- und Nebenansprüche.

Die grundlegende Idee der vorliegenden Erfindung besteht darin, einen atmungsaktiven Schutzhandschuh mit mehrschichtigem Schichtaufbau mit einer insbesondere flächigen, außenseitigen Trägerschicht und einer der Trägerschicht zugeordneten, den Durchtritt chemischer Gifte verhindernden oder zumindest verzögernden, innenseitigen (d. h. im Tragezustand der Hand zugewandten) Sperrschicht, welche eine Adsorptionsschicht auf Basis eines chemische Gifte adsorbierenden Adsorptionsmaterials (z. B. auf Basis von Aktivkohle) umfaßt, dadurch mit einer erhöhten bzw. verbesserten Schutzfunktion gegenüber chemischen Giften, insbesondere chemischen Kampfstoffen, auszurüsten, daß die Sperrschicht zusätzlich zu der Adsorptionsschicht mit einer zumindest im wesentlichen wasser- und luftundurchlässigen, aber wasserdampfdurchlässigen, den Durchtritt chemischer Gifte verzögernden oder gegenüber chemischen Giften zumindest im wesentlichen undurchlässigen Membran, welche zwischen der Trägerschicht und der Adsorptionsschicht angeordnet wird, ausgestattet wird.

Die vorgenannte Membran, welche zwischen der Trägerschicht und der Adsorptionsschicht angeordnet wird, bewirkt, daß gegebenenfalls durch die außenseitige Trägerschicht eingedrungene chemische Gifte, wie z. B. chemische Kampfstoffe, die Adsorptionsschicht nicht oder zumindest zu einem überwiegenden Teil gar nicht erst erreichen, so daß die Adsorptionskapazität der Adsorptionsschicht quasi unetschöpflich bleibt. Durch die Ausstattung des erfindungsgemäßen Schutzhandschuhs mit einer speziellen atmungsaktiven Membran, welche den Durchtritt chemischer Gifte verzögert bzw. gegenüber chemischen Giften zumindest im wesentlichen undurchlässig ist, wird gleichzeitig eine gute Dekontaminierbarkeit und Regenerierbarkeit des erfindungsgemäßen Schutzhandschuhs erreicht.

Weitere Vorteile, Eigenschaften, Aspekte und Merkmale der vorliegenden Erfindung ergeben sich aus der folgenden Beschreibung eines in den Zeichnungen dargestellten, bevorzugten Ausführungsbeispiels. Es zeigt:
- Fig. 1: Eine schematische Darstellung eines atmungsaktiven Schutz-handschuhs gemäß einem bevorzugten Ausführungsbeispiel der Erfindung;
- Fig.2A: eine schematische Schnittdarstellung durch den Schichtaufbau eines atmungsaktiven Schutzhandschuhs gemäß einem bevorzugten Ausführungsbeispiel der Erfindung entsprechend einer Ausführungsform, bei der die Adsorptionsschicht mittels diskontinuierlichem Klebstoffauftrag an der Membran befestigt ist;
- Fig.2B: eine schematische Schnittdarstellung durch den Schichtaufbau eines atmungsaktiven Schutzhandschuhs gemäß einem bevorzugten Ausführungsbeispiel der Erfindung entsprechend einer alternativen Ausführungsform, bei der die Adsorptionsschicht mittels kontinuierlichem Klebstoffauftrag an der Membran befestigt ist.

Fig. 1 zeigt einen erfindungsgemäßen atmungsaktiven Schutzhandschuh 1 mit Schutzfunktion gegenüber chemischen Giften, insbesondere gegenüber chemischen Kampfstoffen. Der erfindungsgemäße Schutzhandschuh 1 weist einen mehrschichtigen Schichtaufbau 2 mit einer insbesondere flächigen, außenseitigen Trägerschicht 3 und einer der Trägerschicht 3 zugeordneten, innenseitigen (d. h. im Tragezustand der Hand zugewandten), den Durchtritt chemischer Gifte verhindernden oder zumindest verzögernden Sperrschicht 4 auf, welche eine Adsorptionsschicht 5 auf Basis eines chemische Gifte adsorbierenden Adsorptionsmaterials, insbesondere auf Basis von Aktivkohle, umfaßt. Zusätzlich zu der Adsorptionsschicht 5 weist die Sperrschicht 4 eine zumindest im wesentlichen wasser- und luftundurchlässige, aber wasserdampfdurchlässige (d. h. atmungsaktive), den Durchtritt chemischer Gifte verzögernde oder gegenüber chemischen Giften zumindest im wesentlichen undurchlässige Membran 6 auf, welche zwischen der Trägerschicht 3 und der Adsorptionsschicht 5 angeordnet ist. Urfindujigsgemäß umfaßt die Sperrschicht 4 also sowohl eine Adsorptionsschicht 5 als auch eine Membran 6 mit den vorgenannten Eigenschaften. Durch die Kombination von Adsorptionsschicht 5 einerseits und Membran 6 andererseits entsprechend dem erfindungsgemäßen Schichtaufbau 2 wird ein effizienter Schutz gegenüber chemischen Gifte, insbesondere chemischen Kampfstoffen, bei gleichzeitig hohem Tragekomfort, insbesondere Atmungsaktivität, gewährleistet.

Wie aus den Fig. 1 sowie 2A und 2B ersichtlich, wird durch die erfindungsgemäße Anordnung der Membran 6 zwischen der Trägerschicht 3 und der Adsorptionsschicht 5 erreicht, daß gegebenenfalls durch die äußere Trägerschicht 3 des Schutzhandschuhs 1 eingedrungene Gifte bereits von der Membran 6 zurückgehalten werden und folglich die Adsorptionsschicht 5 gar nicht erst erreichen oder allenfalls in äußerst geringen Mengen; auf diese Weise wird zum einen die Adsorptionskapazität der Adsorptionsschicht quasi niemals erschöpft, und zum anderen wird durch die Anwesenheit der Membran 6 ein zusätzlicher Schutz für den Träger des Schutzhandschuhs 1 bereitgestellt, so daß ein Schutzhandschuh 1 mit sozusagen doppelter Schutzfunktion gegenüber chemischen Giften resultiert (nämlich einerseits durch die Sperrwirkung der Membran 6 und andererseits durch die Adsorptionswirkung der Adsorptionsschicht 5). Durch die Anwesenheit der speziellen Membran 6 wird zudem erreicht, daß der Schutzhandschuh 1 dekontaminierbar und regenerierbar wird; denn durch die Außenschicht 3 gegebenenfalls eingedrungene Gifte können durch entsprechende Behandlungsverfahren von der Membran 6 wieder entfernt werden (z. B. durch Herunterspülen), beispielsweise mit geeigneten Dekontaminationslösungen, welche dem Fachmann zu diesen Zwecken bestens bekannt sind.

Wie aus den Fig. 1 sowie 2A und 2B ersichtlich, ist die Membran 6 bzw. die Sperrschicht 4 an ihrer im Tragezustand von der Hand abgewandten Seite mittelbar mit der Trägerschicht 3 verbunden. Die im Tragezustand der Hand zugewandte bzw. der Trägerschicht 3 abgewandte Seite (d. h also der Innenseite) der Membran 6 ist dagegen mit der Adsorptionsschicht 5 beaufschlagt; im allgemeinen ist die Adsorptionsschicht 5 mittels Klebstoffauftrag 7 an der Membran 6 befestigt. Wie die Fig. 2A und 2B zeigen, kann dabei der Klebstoffauftrag 7 grundsätzlich diskontinuierlich (Fig. 2A) oder aber kontinuierlich bzw. vollflächig (Fig. 2B) erfolgen. Bevorzugt ist jedoch ein diskontinuierlicher, insbesondere punktförmiger Klebstoffauftrag entsprechend Fig. 2A, weil dies den Tragekomfort des erfindungsgemäßen Schutzhandschuhs 1 erhöht, insbesondere eine zusätzliche Steifigkeit der Membran 6 verhindert, wie dies im Fall eines vollflächigen bzw. kontinuierlichen Klebstoffauftrags der Fall sein kann. Dennoch ist es grundsätzlich möglich, einen vollflächigen bzw. kontinuierlichen Klebstoffauftrag 7 zu Zwecken der Befestigung der Adsorptionsschicht 5 an der Membran 6 vorzusehen; in diesem Fall sollte aber darauf geachtet werden, daß der Klebstoff 7 atmungsaktive Eigenschaften aufweist, insbesondere wasserdampfdurchlässig ist, um den nötigen Tragekomfort zu gewährleisten.

Des weiteren ist es vorgesehen, daß zwischen der Membran 6 und der Trägerschicht 3 eine zusätzliche, vorzugsweise flächige Trägerschicht 8 angeordnet ist. Auf diese Weise ist die Membran 6 nur mittelbar mit der Trägerschicht 3 verbunden, und zwar über die zusätzliche Trägerschicht 8. Die zusätzliche Trägerschicht 8 dient zur Stabilisierung und/oder Stützung der Membran 6, und zwar sowohl bei der Verarbeitung der Membran 6, insbesondere bei der Beaufschlagung mit Klebstoff 7 und der Adsorptionsschicht 5, als auch im Gebrauch bzw. beim Tragen des Schutzhandschuhs 1. Durch die zusätzliche Trägerschicht 8 wird insbesondere die Verschleißbeständigkeit, so z. B. die Reißfestigkeit, der Membran 6 gesteigert. Zu diesem Zweck ist die Membran 6 auf die zusätzliche Trägerschicht auflaminiert oder aufkaschiert, und zwar mittels eines Klebstoffs (in den Zeichnungen nicht dargestellt), der punktförmig aufgetragen wird, weil dies eine übermäßige Steifigkeit der Membran 6 verhindert und auf diese Weise der Tragekomfort erhöht wird. Die zusätzliche Trägerschicht 8, die zwischen der Membran 6 und der äußeren Trägerschicht 3 angeordnet ist, kann dann mit der Trägerschicht 3 verbunden werden, üblicherweise mittels eines vorzugsweise diskontinuierlich, insbesondere punktförmig aufgetragenen Klebstoffes. Als Materialien für die zusätzliche Trägerschicht 8 eignen sich beispielsweise Textilmaterialien, insbesondere textile Flächengebilde, wie z. B. Gewebe, Gewirke, Gestricke, Gelege oder Terctilverbundstoffe (z. B. Vliesstoffe), die vorzugsweise luftdurchlässig ausgebildet sind. Erfindungsgemäß hat die zusätzliche Trägerschicht 8 ein geringeres Flächengewicht als die Trägerschicht 3. Im allgemeinen beträgt das Flächengewicht der zusätzlichen Trägerschicht 8 weniger als 60 g / m², insbesondere weniger als 50 g / m², vorzugsweise weniger als 40 g / m²; dies trägt zu einen erhöhten Tragekomfort bei, weil auf diese Weise die Biegsamkeit des Schichtaufbaus 2 insgesamt im wesentlichen nicht beeinträchtigt wird und ein guter Tragekomfort erzielt wird.

Wie zuvor geschildert, ist die Membran 6 innenseitig (d. h. auf der im Tragezustand der Hand zugewandten Seite) mit einer Adsorptionsschicht 5 beaufschlagt. Die Adsorptionsschicht 5 wiederum kann auf ihrer im Tragezustand der Hand zugewandten, d. h. also der Membran 6 abgewandten Seite mit einer Abdeckschicht 9 versehen sein, die vorteilhafterweise an der Adsorptionsschicht 5 befestigt ist; zur Befestigung der Abdeckschicht 9 an der Adsorptionsschicht 5 eignen sich beispielsweise Klebstoffe, die zu diesen Zwecken vorzugsweise diskontinuierlich, insbesondere punktförmig, auf der Abdeckschicht 9 aufgetragen werden, oder aber sogenannte Schmelzklebergewebe ("Schmelzkleberwebs"), welche zwischen Abdeckschicht 9 und Adsorptionsschicht 5 angeordnet werden, Als Abdeckschicht 9 eignen sich vorzugsweise luftdurchlässige Textilmaterialien, insbesondere textile Flächengebilde, wie Gewebe, Gewirke, Gestricke, Gelege oder Textilverbundstoffe (z. B. Vliese, insbesondere polyamid/Polyester-Vliese bzw. PA/PES-Vliese). Vorteilhafterweise ist das Abdeckmaterial 9 abriebfest ausgebildet bzw. besteht aus einem abriebfesten Textilmaterial. Vorteilhafterweise besitzt das Abdeckmaterial 9 ein Flächengewicht von 5 bis 150 g / m², insbesondere 10 bis 125 g/ m², vorzugsweise 40 bis 100 g/m². Die Anwesenheit des Abdeckmaterials bzw. der Abdeckschicht 9 hat insbesondere den Vorteil, daß ein unmittelbarer Kontakt der Haut bzw. der Hand mit der Adsorptionsschicht 5 beim. Tragen des Schutzhandschuhs 1 vermieden wird; dadurch wird einerseits bewirkt, daß die Adsorptionsschicht 5 nicht durch Hautschweiß verunreinigt wird, und zum anderen wird ein höherer Tragekomfort erzielt, weil die Abdeckschicht 9 im Rahmen des erfindungsgemäßen Schichtaufbaus 2 die Punktion eines textilen Innenhandschuhs einnimmt, welcher ein angenehmes Tragegefühl bewirkt. Zum anderen verhindert die Abdeckschicht 9 eine übermäßige mechanische Belastung des Adsorptionsmaterials der Adsorptionsschicht.

Wie zuvor beschrieben, ist die Membran 6 außenseitig (d. h. auf der im Tragezustand der Hand abgewandten Seite) mit der zusätzlichen Trägerschicht 8 verklebt. Vorteilhafterweise erfolgt die Verklebung nur diskontinuierlich, nämlich punktförmig, insbesondere in Form eines punktförmigen Rasters oder Musters, wobei der Klebstoff nur höchstens 30 %, insbesondere nur höchstens 25 %, vorzugsweise nur höchstens 20 %, besonders bevorzugt nur höchstens 10 % der im Tragezustand von der Hand abgewandten Seite der Membran 6 bedeckt.

Innenseitig (d. h. auf der im Tragezustand der Hand zugewandten Seite) ist auf die Membran 6 die Adsorptionsschicht 5 aufgebracht, insbesondere mittels eines Klebstoffs 7; der Auftrag des Klebstoffs 7 erfolgt - wie zuvor geschildert - vorteilhafterweise diskontinuierlich, insbesondere nur punktförmig, üblicherweise in Form eines punktförmigen Rasters, wobei zur Erzielung einer hohen Adsorptionsleistung mindestens 50 %, insbesondere mindestens 60 %, vorzugsweise mindestens 70 %, besonders bevorzugt mindestens 75 %, ganz besonders bevorzugt mindestens 80 % der im Tragezustand der Hand zugewandten, d. h. also der Trägerschicht 3 abgewandten Seite der Membran 6 mit dem Adsorptionsmaterial der Adsorptionsschicht 5 bedeckt bzw. beaufschlagt sein kann; entsprechend ist der Klebstoffauftrag 7 über diese Flächenbereiche der Membran 6 vorzusehen. Für den Fall, daß als Adsorptionsmaterial der Adsorptionsschicht 5 ein Flächengebilde (Grewebe, Gewirke, Gelege, Vlies etc.) aus Aktivkohlefasern verwendet wird, kann die im Tragezustand der Hand zugewandte, d. h. also der Trägerschicht 3 abgewandte Seite der Membran 6 vollständig, d. h. zu 100 %, mit dem Adsorptionsmaterial der Adsorptionsschicht 5 bedeckt bzw. beaufschlagt sein; das Aktivkohlefasergebilde kann beispielsweise durch nur punktförmigen Klebstoffauftrag an der Membran 6 fixiert sein.

Im allgemeinen sind die einzelnen Schichten 3, 4, 5, 6, 8 und 9 des Schichtaufbaus 2 jeweils miteinander verbunden; dies geschieht mit an sich für diese Zwecke bekannten Methoden (z. B. durch Verkleben, Verschweißen, Vernähen, Verheften etc.). Vorteilhafterweise erfolgt das Verbinden bzw. Fixieren der einzelnen Schichten 3, 4, 5, 6, 8 und 9 des Schichtaufbaus 2 jeweils miteinander nahtlos, vorzugsweise ohne Beschädigung der einzelnen Schichten 3, 4, 5, 6, 8 und 9 (z. B. durch Verkleben, Verschweißen etc.). Für den Fall, daß die Schichten 3, 4, 5, 6, 8 und 9 - zumindest teilweise - vernäht oder dergleichen werden, empfiehlt es sich, die Nahtstellen abzudichten (z. B. mit einem sogenannten Nahtversiegelungsband). Insbesondere bilden die einzelnen Schichten 3, 4, 5, 6, 8 und 9 des Schichtaufbaus 2 einen zusammenhängenden Verbund aus.

Die einzelnen Schichten 3, 4, 5, 6, 8 und 9 bzw. der Schichtaufbau 2 können bzw. kann sich dabei über die gesamte Hand einschließlich des Handgelenks und eines Teils des unteren Unterarms erstrecken (Fig. 1). Gemäß dieser Ausführungsform bilden die einzelnen Schichten 3, 4, 5, 6, 8 und 9 bzw. der Schichtaufbau 2 einen zusammenhängenden Handschuh in Form einer Hand mit fünf Fingern und einem Schaft, der sich über den Handknöchel hinweg erstreckt.

Vorteilhafterweise ist der Schutzhandschuhs 1 als Fingerhandschuh ausgebildet, weist also die Form einer Hand mit fünf Fingern auf; dies steigert nicht nur den Tragekomfort, sondern erleichtert auch den Einsatz für militärische bzw. ABC-Zwecke. Die Tatsache, daß der erfindungsgemäße Handschuh 1 sich vorteilhafterweise über den Handknöchel hinweg erstreckt (d. h. einen Handschuhschaft aufweist), ermöglicht eine abdichtende Verbindung mit einem gleichzeitig getragenen ABC-Schutzanzug; zu diesem Zweck können der Handschuh und/oder der ABC-Schutzanzug mit entsprechenden Abdichtelementen ausgestattet sein (z. B. Reißverschlüsse, Klettelemente, Dichtlippen etc.), um den Übergang von Schutzhandschuh 1 und ABC-Schutzanzug abzudichten bzw. abdichtend miteinander zu verbinden.

Insbesondere bilden die einzelnen Schichten 3, 4, 8 und 9 dabei jeweils die Form eines Handschuhs mit fünf Fingern aus: Die Abdeckschicht 9 bildet dabei sozusagen einen Innenhandschuh aus, während die Trägerschicht 3 sozusagen einen Außenhandschuh ausbildet. Die Sperrschicht 4 mit innenseitiger Adsorptionsschicht 5 und außenseitiger Membran 6 bildet zusammen mit der zusätzlichen Trägerschicht 8 einen zwischen Innenhandschuh und Außenhandschuh befindlichen Kernhandschuh aus, wobei alle drei Handschuhteile - Außen-, Innen- wie Kernhandschuh - miteinander verbunden sind und gemeinsam den erfindungsgemäßen Schutzhandschuh 1 bilden.

Was das Material der Trägerschicht 3, die im allgemeinen die Außenschicht des Schutzhandschuhs 1 bildet, anbelangt, so können hier beliebige, insbesondere atmungsaktive Materialien verwendet werden, wie sie für Handschuhe im allgemeinen verwendet werden. Beispiele hierfür sind Textilmaterialien, vorzugsweise luftdurchlässige Textilmaterialien, insbesondere in Form textiler Flächengebilde, so z. B. Gewebe, Gewirke, Gestricke, Gelege oder Textilverbundstoffe. Beispielsweise kann der Textilverbundstoff ein Vlies sein. Alternativ kann die Trägerschicht 3 aber auch als ein Ledermaterial ausgebildet sein. Dabei ist es vorteilhaft, den Außenhandschuh bzw. die Trägerschicht 3 im Bereich der Fingerspitzen nahtlos auszubilden. Für weitere diesbezügliche Einzelheiten kann auf die vorgenannten Dokumente US 6 301 715 B1 bzw. WO 01/82728 A1 und DE 201 21 518 U1 verwiesen werden.

Um ein Eindringen chemischer Gifte (z. B. konzentrierter Tropfen von Kampfstoffen) zu verhindern bzw. zu erschweren, empfiehlt sich eine Oleophobierung und/oder Hydrophobierung des Materials der äußeren Trägerschicht 3, insbesondere durch eine spezielle Imprägnierung.

Das Material der Trägerschicht 3 bzw. des Außenhandschuhs besitzt im allgemeinen ein Flächengewicht von 50 bis 300 g/ m², insbesondere 75 bis 250 g/ m², vorzugsweise 75 bis 175 g/ m². Insbesondere ist die Trägerschicht 3 als ein luftdurchlässiges, 75 bis 250 g/ m², vorzugsweise 75 bis 175 g/ m² schweres textiles Flächengebilde, welches oleophob und/oder hydrophob ausgerüstet sein kann, ausgebildet.

Was die Membran 6 anbelangt, so handelt es sich hierbei im allgemeinen um eine kontinuierliche, insbesondere geschlossene oder allenfalls mikroporöse Membran. Dabei beträgt die Dicke der Membran 6 im allgemeinen 1 bis 500 µm, inbesondere 1 bis 250 µm, vorzugsweise 1 bis 100 µm, bevorzugt 1 bis 50 µm, besonders bevorzugt von 2,5 bis 30 µm, ganz besonders bevorzugt 5 bis 25 µ. Zur Erhöhung des Tragekomforts, insbesondere der Atmungsaktivität, weist die Membran 6 bei 25 °C und bei einer Dicke von 50 µm eine hohe Wasserdampfdurchlässigkeit von mindestens 12,5 1/m² pro 24 h, insbesondere mindestens 17,5 1/m² pro 24 h, vorzugsweise mindestens 20 1/m² pro 24 h oder mehr, auf (gemessen nach der "Methode des umgekehrten Bechers" bzw. "inverted cup method" nach ASTM E 96 und bei 25 °C) (Zu weiteren Einzelheiten zur Messung der Wasserdampfdurchlässigkeit [water vapour transmission, WVT] vgl. auch McCullough et al. "A comparison of standard methods for measuring water vapour permeability of fabrics" in Meas. Sci. Technol. [Measurements Science and Technology] 14, 1402-1408, August 2003). Hierdurch wird ein besonders hoher Tragekomfort gewährleistet.

Aufgrund der Vielzahl von Schichten 3, 4, 5, 6, 8 und 9 des Schichtaufbaus 2 ist die Wasserdampfdurchlässigkeit des Schutzhandschuhs 1 insgesamt - im Vergleich zu der Membran 6 allein - geringfügig geringer; die Wasserdampfdurchlässigkeit des Schutzhandschuhs 1 insgesamt ist dennoch sehr hoch und beträgt mindestens 101 / m² pro 24 h, insbesondere mindestens 15 1 / m² pro 24 h, vorzugsweise mindestens 201 / m² pro 24 h, bei einer Dicke der Membran 6 von 50 µm (bei 25 °C).

Die Membran 6 sollte aus Gründen der Atmungsaktivität einen geringen Wasserdampfdurchgangswiderstand Rₑₜ unter stationären Bedingungen - gemessen nach DIN EN 31 092:1993 vom Februar 1994 ("Textilien - Physiologische Wirkungen, Messung des Wärme- und Wasserdampfdurchgangswiderstandes unter stationären Bedingungen [sweating guarded-hotplate test]") bzw. nach gleichlautender internationaler Norm ISO 11 092 - bei 35 °C von höchstens 30 (m² · Pascal) / Watt, insbesondere höchstens 25 (m²· Pascal) / Watt, vorzugsweise höchstens 20 (m² · Pascal) / Watt, bei einer Dicke der Membran 6 von 50 µm aufweisen. Aufgrund der Vielzahl von Schichten 3, 4, 5, 6, 8 und 9 des Schichtaufbaus 2 ist der Wasserdampfdurchgangswiderstand Rₑₜ des Schutzhandschuhs 1 insgesamt - im Vergleich zu der Membran 6 allein - geringfügig höher; im allgemeinen beträgt der Wasserdampfdurchgangswiderstand Rₑₜ des Handschuhs 1 insgesamt höchstens 30 (m² · Pascal) / Watt, insbesondere höchstens 25 (m² Pascal) / Watt, vorzugsweise höchstens 20 (m² · Pascal) / Watt, bei einer Dicke der Membran 6 von 50 µm.

Die Membran 6 sollte im übrigen allenfalls nur geringfügig wasseraufnahmefähig bzw. quellfähig sein; eine geringfügige Wasseraufnahmefähigkeit bzw. Quellfähigkeit erhöht den Tragekomfort. Insbesondere sollte die Quellfähigkeit bzw. das Wasseraufnahmevermögen der Membran 6 höchstens 35 %, insbesondere höchstens 25 %, vorzugsweise höchstens 20 %, bezogen auf das Eigengewicht der Membran 6, betragen. Im übrigen sollte die Membran 6 gegenüber Flüssigkeiten, insbesondere Wasser, und/oder gegenüber Aerosolen zumindest im wesentlichen undurchlässig sein oder zumindest deren Durchtritt verzögern. Zur Erreichung einer allenfalls geringfügigen Quellfähigkeit sollte die Membran 6 keine oder im wesentlichen keine stark hydrophilen Gruppen, insbesondere keine Hydroxylgruppen, aufweisen. Zu Zwecken einer geringfügigen Quellung kann die Membran 6 aber schwach hydrophile Gruppen, beispielsweise Polyethergruppen, aufweisen.

Die Membran 6 kann aus einem Kunststoff oder einen Polymermaterial bestehen oder ein solches umfassen. Ein solcher Kunststoff bzw. ein solches Polymer kann geeigneterweise z. B. ausgewählt sein aus der Gruppe von Polyurethanen, Polyetheramiden, Polyesteramiden, Polytetrafluorethylenen und/oder Polymeren auf Cellulosebasis sowie Derivaten der vorgenannten Verbindungen. Beispielsweise kann die Membran 6 als Reaktionsprodukt aus der Reaktion eines Isocyanats, insbesondere eines maskierten oder blockierten Isocyanats, mit einem isocyanatreaktiven Vernetzer erhalten sein. So kann die Membran 6 beispielsweise eine polyurethanbasierte Membran sein. Gleichermaßen kann die Membran 6 auch eine expandierte, gegebenenfalls mikroporöse Membran auf Basis von Polytetrafluorethylen sein.

Gemäß einer besonderen Ausführungsform kann die gegebenenfalls vorhandene Membran 6 als ein mehrschichtiges Membranlaminat bzw. als ein mehrschichtiger Membranverbund ausgebildet sein. Dieses Membranlaminat bzw. dieser Membranverbund kann aus mindestens zwei, vorzugsweise mindestens drei miteinander verbundenen Membranschichten oder -lagen bestehen. Beispielsweise kann dieses Membranlaminat bzw. dieser Membranverbund eine Kernschicht auf Basis eines Polymers auf Cellulosegrundlage und zwei mit der Kernschicht verbundene äußere Schichten, insbesondere auf Basis eines Polyurethans, eines Polyetheramids und/oder eines Polyesteramids, umfassen. Dabei kann die Kernschicht auf Basis eines Polymers auf Cellulosegrundlage als 1 bis 100 µm, insbesondere 5 bis 50 µm, vorzugsweise 10 bis 20 µm dicke Membran ausgebildet sein und können die zwei mit der Kernschicht verbundenen äußeren Schichten jeweils als 1 bis 100 µm, insbesondere 5 bis 50 µm, vorzugsweise 5 bis 10 µm dicke Membran ausgebildet sein. Diese besondere Ausgestaltung der Membran 6 ermöglicht es, verschiedene Membranmaterialien mit jeweils unterschiedlichen Eigenschaften, insbesondere unterschiedlichen Wasserdampfdurchlässigkeiten und/oder Baniefewirkungen gegenüber chemischen Giften, miteinander zu kombinieren und so eine Optimierung der Eigenschaften der Membran 6 zu erreichen. Beispielsweise sind Cellulose und Cellulosederivate ausgezeichnete Sperrschichtmaterialien, insbesondere gegenüber chemischen Schad- bzw. Giftstoffen, wie z. B. Kampfstoffen (Lost etc.), und werden von diesen Giften nicht angegriffen bzw. aufgelöst; zum anderen verhindern polyurethanbasierte Materialien eine Migration bzw. Diffusion der in der Celluloseschicht gegebenenfalls vorhandenen Weichmacher und dämpfen außerdem das durch die Cellulose bedingte, beim Tragen auftretende Knistern. Deswegen ist es gemäß dieser besonderen Ausführungsform bevorzugt, daß im Fall eines Membranlaminats oder -verbunds die Kernschicht auf Basis eines Polymers auf Cellulosegrundlage gebildet wird, während die beiden Außenschichten der Membran 6 durch Polyurethanschichten gebildet werden.

Wie zuvor geschildert, kann - insbesondere um die Stabilität bzw. Verschließbeständigkeit, insbesondere die Reißfestigkeit, der Membran 6 im Herstellungsprozeß (z. B. beim Bedrucken der Membran 6 mit heißem Klebstoff 7) wie auch beim Tragen zu erhöhen - die Membran 6 auf einer zusätzlichen Trägerschicht 8 aufgebracht bzw. aufkaschiert sein. Diesbezüglich kann auf obige Ausführungen verwiesen werden.

Zur Erhöhung des Tragekomforts einerseits und zur Erzielung einer guten Verschleißbeständigkeit andererseits ist es vorteilhaft, wenn die Membran 6 eine gewisse Elastizität aufweist. Insbesondere ist es vorteilhaft, wenn die Membran 6 zu mindestens 10 %, insbesondere zu mindestens 20 %, vorzugsweise zu mindestens 30 % oder mehr, zumindest in eine Richtung gedehnt bzw. gestreckt werden kann (bezogen auf die Membran 6). Auch der Schichtaufbau 2 insgesamt sollte zu den vorgenannten Zwecken - neben einer guten Biegsamkeit - auch eine gewisse Elastizität aufweisen; verglichen mit der Membran 6, ist die Elastizität des Schichtaufbaus 2 als Ganzes jedoch etwas geringer, und im allgemeinen ist der Schichtaufbau 2 insgesamt zu mindestens 5 %, vorzugsweise zu mindestens 10 %, ganz besonders bevorzugt zu mindestens 15 % oder mehr, zumindest in eine Richtung dehnbar bzw. streckbar.

Gemäß einer besonderen, in den Figuren nicht dargestellten Ausführungsform kann die Membran 6 gleichzeitig die Klebstoffschicht 7 zur Befestigung der Adsorptionsschicht 5 darstellen. In diesem Fall muß die Membran 6 selbstklebend, insbesondere hitzeklebrig, ausgebildet sein. Gemäß dieser besonderen Ausführungsform kommt es zu einer Einsparung von Gewicht, da auf eine zusätzliche Klebstoffschicht 7 gänzlich verzichtet werden kann.

Bei dem Aufbau bzw. der Konzeption des erfindungsgemäßen Schutzhandschuhs 1 geht man im allgemeinen derart vor, daß die Membran 6 des Schutzhandschuhs 1 aus zwei miteinander verbundenen, vorzugsweise abdichtend miteinander verbundenen, insbesondere miteinander verklebten und/oder verschweißten Materialstücken besteht. Dabei weisen beide Materialstücke jeweils die Form einer Hand mit fünf Fingern auf, wobei eines der beiden Materialstücke zur Abdeckung der Handvorderseite (Handinnenseite) und das andere Materialstück zur Bedeckung der Andrückseite (Handrücken) bestimmt ist und die beiden Materialstücke nur entlang ihrer jeweiligen äußeren Konturen, insbesondere entlang des Handumrisses, miteinander verbunden, vorzugsweise abdichtend miteinander verbunden, insbesondere miteinander verklebt und/oder verschweißt, sind.

Was die Adsorptionsschicht 5 des erfindungsgemäßen Schutzhandschuhs 1 anbelangt, so ist diese im allgemeinen diskontinuierlich ausgebildet, d. h. die A.dsorptionsschicht 5 umfaßt im allgemeinen diskrete, chemische Gifte adsorbierende Adsorpdonspartikel (z. B. auf Basis von Aktivkohle), die beispielsweise mittels eines Klebstoffs 7 auf der Membran 6 fixiert sein können. Das Adsorptionsmaterial der Adsorptionsschicht 5 ist insbesondere ein Aktivkohle enthaltendes oder hieraus bestehendes Adsorptionsmaterial, beispielsweise ein Material auf Basis von Aktivkohle in Form von Aktivkohleteilchen und/oder Aktivkohlefasern.

Denn, wenn als Adsorptionsmaterial für die Ausbildung der Adsorptionsschicht 5 aktivkohlehaltige Materialien verwendet werden, kann der ohnehin bestehende, hohe Tragekomfort noch weiter gesteigert werden, weil die Aktivkohle als intermediärer Feuchtigkeits- bzw. Wasserspeicher (z. B. für Schweiß) dient und Feuchtigkeit bzw. Wasser sozusagen "abpuffern" kann. Bei Verwendung beispielsweise von Aktivkohlekügelchen als Adsorptionsmaterial für die Adsarptionssehicht 5 sind Auflagen von bis zu ca. 250 g / m² oder mehr üblich, so daß z. B. bei einem Schweißausbruch etwa 40 g / m² Feuchtigkeit gespeichert werden können, die im Fall einer atmungsaktiven Träger- bzw. Außenschicht 3 dann wieder an die Umgebung abgegeben werden können.

Gemäß einer Ausführungsform der vorliegenden Erfindung umfaßt die Adsorptionsschicht 5 diskrete Aktivkohleteilchen, vorzugsweise in Konform ("Komkohle") oder ("Kugelkohle"), In diesem Fall beträgt der mittlere Durchmesser der Aktivkohleteilchen weniger als 1,0 mm, insbesondere weniger als 0,5 mm, vorzugsweise weniger als 0,4 mm, bevorzugt weniger als 0,35 mm; der mittlere Durchmesser der Aktivkohleteilchen beträgt jedoch mindestens 0,1 mm. Bei dieser Ausführungsform werden die Aktivkohleteilchen im allgemeinen in einer Menge von 5 bis 500 g/m², vorzugsweise 20 bis 300 g/m², bevorzugt 25 bis 250 g/m², besonders bevorzugt 50 bis 120 g/m², auf der Membran 6 aufgebracht. Geeignete Aktivkohleteilchen weisen innere Oberflächen (BET) von mindestens 800 m²/ g, insbesondere von mindestens 900 m²/ g, vorzugsweise von mindestens 1.000 m²/ g, bevorzugt im Bereich von 800 bis 1.500 m²/ g, auf. Kornkohle, insbesondere Kugelkohle, hat den entscheidenden Vorteil, daß sie enorm abriebfest und sehr hart ist, was in bezug auf die Verschleißeigenschaften von großer Bedeutung ist. Bevorzugterweise beträgt der Berstdruck für ein einzelnes Aktivkohleteilchen, insbesondere Aktivkohlekörnchen bzw. -kügelchen, im allgemeinen mindestens etwa 5 Newton, insbesondere mindestens etwa 10 Newton, und kann bis zu etwa 20 Newton erreichen.

Gemäß einer alternativen Ausführungsform kann die Adsorptionsschicht 5 als Adsorptionsmaterial Aktivkohlefasern, insbesondere in Form von Aktivkohlefaserflächengebilden, umfassen. Derartige Aktivkohlefaserflächengebilde können beispielsweise ein Flächengewicht von 20 bis 200 g/m², insbesondere 30 bis 150 g/m², vorzugsweise 15 bis 120 g/m², aufweisen. Bei diesen Aktivkohlefaserflächengebilden kann es sich beispielsweise um Aktivkohlefasergewebe, -gewirke, -gelege oder -verbundstoffe handeln (z. B auf Basis von carbonisierter und aktivierter Cellulose und/oder carbonisierten und aktivierten Acrylnitrilen).

Gleichermaßen ist es auch möglich, als Adsorptionsmaterial der Adsorptionsschicht 5 Aktivkahleteilchen und Aktivkohlefasern miteinander zu kombinieren. Aktivkahleteilchen haben den Vorteil einer höheren Adsorptionskapazität, während Aktivkohlefasern eine bessere Adsorptionskinetik aufweisen.

Zur Erhöhung der Adsorptionseffizienz bzw. Adsorptionsleistung besteht die Möglichkeit, das Adsorptionsmaterial der Adsorptionsschicht 5, insbesondere die Aktivkohleteilchen und/oder die Aktivkohlefasern, außerdem mit mindestens einem Katalysator zu imprägnieren. Erfindungsgemäß geeignete Katalysatoren sind beispielsweise Enzyme und/oder Metallionen, vorzugsweise Kupfer-, Silber-, Cadmium-, Platin-, Palladium-, Zink- und/oder Quecksilberionen. Die Menge an Katalysator kann in weiten Bereichen variieren; im allgemeinen beträgt sie 0,05 bis 12 Gew.-%, vorzugsweise 1 bis 10 Gew.-%, besonders bevorzugt 2 bis 8 Gew.-%, bezogen auf das Gewicht der Adsorptionsschicht 5.

Für eine effiziente Adsorptionsleistung ist es bevorzugt, wenn mindestens 50 %, insbesondere mindestens 60 %, vorzugsweise mindestens 70 %, der Adsorptionsschicht 5 bzw. des Adsorptionsmaterials der Adsorptionsschicht 5 für die zu adsorbierenden Gifte bzw. Kampfstoffe frei zugänglich sind, d. h. nicht mit Klebstoff 7 bedeckt sind. Dies geschieht dadurch, daß die Menge und die Art, insbesondere die Viskosität, des Klebstoffs 7 derart ausgelegt sind, daß das Adsorptionsmaterial der Adsorptionsschicht 5 nicht vollständig in den Klebstoff 7 eingedrückt wird bzw. einsinkt.

Ein typischer Schutzhandschuh 1 nach der vorliegenden Erfindung kann beispielsweise aus den folgenden Schichten bestehen: Die Trägerschicht 3 ("Außenhandschuh") kann beispielsweise aus einer robusten und gegebenenfalls schwer entflammbaren Faserart bestehen, bevorzugt in einer nahtlosen rundgestrickten Form ausgeführt. Die Abdeckschicht 9 ("Innenhandschuh") kann aus Materialien bestehen, die angenehm auf der Haut zu tragen sind (Co, Rayon, PA, PES, m-Aramid), gegebenenfalls in flammfester Ausführung, bevorzugt in einer nahtlosen, rundgestrickten Ausführung. Die Sperrschicht 4, die zwischen dem Innen- und dem Außenhandschuh angeordnet ist, kann neben der Membran 6 aktivierte Aktivkohlestoffkügelchen und/oder -fasern zur Ausbildung der Adsorptionsschicht 5 zu Zwecken der Adsorption der Schadstoffe enthalten.

Der erf'mdungsgemäBe Schutzhandschuh 1 bietet einen effizienten Schutz gegenüber chemischen Giften, insbesondere chemischen Kampfstoffen, bei gleichzeitig hohem Tragekomfort, insbesondere guter Atmungsaktivität. Der entscheidende Vorteil des erfindungsgemäßen Schutzhandschuhs 1 nach der vorliegenden Erfindung besteht darin, daß die Schutzfunktion gegenüber chemischen Giften in den Schutzhandschuh 1 selbst integriert ist und kein zusätzlicher Ausrüstungsgegenstand erforderlich ist. Dadurch wird nicht nur eine beträchtliche Gewichtseinsparung und ein erhöhter Tragekomfort erreicht, sondern es wird zudem die Möglichkeit einer effizienten abdichtenden Verbindung des Übergangs zu einem ABC-Schutzanzug eröffnet, so daß chemische Gifte, z. B. Kampfstoffe, den Übergang von Schutzhandschuh/Schutzanzug nicht bzw. nicht ohne weiteres passieren können. Aufgrund dieser Eigenschaften eignet sich der erfindungsgemäße Schutzhandschuh 1 nach der vorliegenden Erfindung insbesondere für den militärischen Einsatz bzw. den ABC-Einsatz (z. B. in der Form eines Militärschutzhandschuhs bzw. ABC-Schutzhandschuhs).

Infolge der hohen Effizienz der Schutzfunktion der Adsorptionsschicht 5, welche durch die erfindungsgemäße Verwendung der Membran 6 erhöht wird, lassen sich auch atmungsaktive Handschuhauße,ruaaaterialien, so z.B. Leder oder Textilien, einsetzen, so daß sich auf diese Weise der Tragekomfort erhöhen läßt, ohne daß der Träger des Schutzhandschuhs 1 einer erhöhten Gefährdung durch die Verwendung eines atmungsaktiven Handschuhaußenmaterials ausgesetzt ist.

Aufgrund der hohen Flexibilität bzw. guten Biegsamkeit der einzelnen Schichten 3, 4, 5, 6, 8 und 9 bzw. des Schichtaufbaus 2 insgesamt wird nicht nur ein guter Tragekomfort erreicht, sondern außerdem auch eine gute Verschleißbeständigkeit des erfindungsgemäßen Schutzhandschuhs 1 bei gleichzeitig guter Taktilität.

Durch die erfindungsgemäße Ausgestaltung des Schutzhandschuhs 1 nach der vorliegenden Erfindung wird eine ausgezeichnete Barrierewirkung gegenüber chemischen Kampfstoffen erreicht. Die Barrierewirkung des Schutzhandschuhs 1 bzw, der Membran 6 gegenüber chemischen Kampfstoffen, insbesondere Bis-[2-chlorethyl]sulfid (synonym auch als Senfgas, Lost oder Gelbkreuz bezeichnet), gemessen nach CRDEC-SP-84010, Methode 22, beträgt höchstens 4 µg / cm² pro 24 h, insbesondere höchstens 3,5 µg / cm² pro 24 h, vorzugsweise höchstens 3,0 µg / cm² pro 24 h, besonders bevorzugt höchstens 2,5 µg / cm² pro 24 h, bei einer Dicke der Membran 6 von 50 µm.

Die Herstellung des erfindungsgemäßen Schutzhandschuhs 1 kann in an sich bekannter Weise erfolgen. Dies ist dem mit der Herstellung von Handschuhen befaßten Fachmann bestens bekannt.

Beispielsweise kann bei der Herstellung eines erfindungsgemäßen Handschuhs wie folgt vorgegangen werden: Eine ca. 50 bis 100 µm dicke Membran 6 wird mittels eines punktförmig aufgetragenen Klebstoffs auf eine Trägerschicht 8, die der Verstärkung und Stabilisierung der Membran dient, auflaminiert bzw. aufkaschiert. Anschließend wird die Membran 6, bei der es sich beispielsweise um eine Polyurethanrrxernbran handeln kann, auf der der Trägerschicht 8 abgewandten Seite mit einem wasserdampfdurchlässigen Klebstoff 7 in Form eines punktförmigen Rasters bedruckt, auf den anschließen im noch klebefähigen Zustand der Klebstoffs 7 Aktivkohlekügelchen zur Ausbildung der Adsorptionsschicht 5 aufgebracht werden. Dann wird der Klebstoff 7 gegebenenfalls getrocknet und/oder ausgehärtet. Anschließend werden zwei Materialstücke des so erhaltenen Materials in Form einer Hand mit fünf Fingern ausgeschnitten und entlang der Handumrisse - jeweils mit den Membranen 6 zur Innenseite - verklebt oder verschweißt, so daß eine erfindungsgemäße Sperrschicht 4 in der Form eines mit Aktivkohle beaufschlagten Membranhandschuhs resultiert. Die Adsorptionsschicht 5 wird innenseitig mit einem Abdeckmaterial 9 in der Form eines Innenhandschuhs beaufschlagt, beispielsweise durch Verkleben mit einem Schmelzkleberweb; dies kann beispielsweise dadurch geschehen, daß der Innenhandschuh über einen Metalldorn in der Form einer hand mit fünf Fingern gestülpt wird, anschließend z. B. mit dem Schmelzkleberweb beaufschlagt wird und hierauf dann der zuvor hergestellte Membranhandschuh gestülpt wird. Die Tragschicht 8 wird anschließend außenseitig mit einer Trägerschicht 3 in der Form eines Außenhandschuhs verbunden (z. B. mittels der zuvor beschriebenen Technik), so daß letztendlich ein erfindungsgemäßer Schutzhandschuh 1 mit einer Abdeckschicht 9 als Innenhandschuh, einer äußeren Trägerschicht 3 als Außenhandschuh sowie einer zwischen Innen- und Außenhandschuh angeordneten Sperrschicht 4 aus Adsorptionsschicht 5 und Membran 6, die zusammen mit der zusätzlichen Stabilisierungsschicht 8 für die Membran 6 sozusagen den einen Kern- bzw. Mittelhandschuh bildet, resultiert, wobei die einzelnen Schichten 3, 4 und 9 jeweils miteinander verbunden sind.

Gemäß einer typischen Ausführungsform kann ein dreilagiger Schutzhandschuh 1 nach der vorliegenden Erfindung wie folgt zusammengesetzt werden:
1. Die Trägerschicht 3 ("Außenhandschuh") kann beispielsweise aus einer robusten und gegebenenfalls schwer entflammbaren Faserart bestehen, bevorzugt in einer nahtlosen rundgestrickten Form ausgeführt.
2. Die Abdeckschicht 9 ("Innenhandschuh") kann aus Materialien bestehen, die angenehm auf der Haut zu tragen sind (Co, Rayon, PA, PES, m-Aramid), gegebenenfalls in flammfester Ausführung, bevorzugt in einer nahtlosen, rundgestrickten Ausführung.
3. Die Sperrschicht 4 ("Funktionsschicht"), die zwischen dem Innen- und dem Außenhandschuh angeordnet ist, kann neben der Membran 6 aktivierte Aktivkohlestoffkügelchen und/oder -fasern zur Ausbildung der Adsorptionsschicht 5 zu Zwecken der Adsorption der Schadstoffe enthalten, und zwar in unterschiedlichen alternativen Ausgestaltungen, wie im folgenden beschrieben:
   a) Auf eine atmungsaktive Membranschicht 6 (z. B. aus PU, PES, PA, PTFE, Cellulose etc.) werden aktivierte Aktivkohlekügelchen aufgebracht. Das Erzeugen der Schicht und das Auftragen der Kügelchen kann durch Tauchen oder durch übliche Beschichtungs- und Belegungsprozesse erfolgen. Falls als Zwischenschritt eine beschichtete Folie erzeugt wird, wird diese durch geeignete Verfahren (z. B. Verkleben, Nähen, Schweißen etc.) in eine zwei- oder dreidimensionale Handform gebracht. Die Funktionsschicht wird in der Beschichtung mittels eines Netzes oder Gewirkes aus thermoplastischen Fasern verstärkt.
   b) Die Funktionsschicht besteht aus einem handschuhförmigen Gestrick aus aktivierten Kohlenstoffasern, hergestellt durch Carbonisieren eines entsprechenden Handschuhs aus Rayon oder Polyacrylnitrilfasern und anschließender Aktivierung bzw. gestrickt aus den auf den entsprechenden Weg hergestellten aktivierten Kohlenstoffasern.
   c) Auf die atmungsaktive Membranschicht gemäß a) können anstatt der Kohlenstoffkügelchen oder zusätzlich zu diesen durch herkömmliche Beflockungstechniken auch aktivierte Kohlenstofflockfasem aufgebracht werden.
   d) Die Kohlenstoffkügelchen und/oder -fasern werden auf einen nahtlosen oder vernähten Innenhandschuh gemäß 2.) aufgebracht.
   e) Über die Funktionsschichten gemäß b) oder d) kann ein nahtloser oder verschweißter Membranhandschuh (z. B. lose oder verklebend) als Flüssigkeitssperre gelegt werden.

Die einzelnen vorgenannten Schichten (Innenhandschuh, Funktionsschicht und Außenhandschuh) werden - dem Aufbau entsprechend - zusammengesteckt und am Armabschluß z. B. durch eine Naht miteinander verbunden. Zusätzlich können die Schichten bei Bedarf auch an den Oberseiten der Finger und auf dem Handrücken durch Klebestoffe (wie z. B. durch Schmelzkleber, beispielsweise mit thermischer Aktivierung des Klebers), doppelseitige Klebebandstreifen oder Klettverschlüsse oder dergleichen fixiert werden.

Weitere Ausgestaltungen, Abwandlungen und Variationen der vorliegenden Erfindung sind für den Fachmann beim Lesen der Beschreibung ohne weiteres erkennbar und realisierbar, ohne daß er dabei den Rahmen der vorliegenden Erfindung verläßt.

## Patentansprüche

1. Atmungsaktiver Schutzhandschuh (1) mit Schutzfunktion gegenüber chemischen Giften, insbesondere chemischen Kampfstoffen, mit mehrschichtigem Schichtaufbau (2), aufweisend eine insbesondere flächige Trägerschicht (3) und eine der Trägerschicht (3) zugeordnete, im Tragezustand der Hand zugewandte, den Durchtritt chemischer Gifte verhindernde oder zumindest verzögernde Sperrschicht (4), wobei die Sperrschicht (4)
- eine Adsorptionsschicht (5) auf Basis eines chemische Gifte adsorbierenden Adsorptionsmaterials, insbesondere auf Basis von Aktivkohle, und
- eine zwischen der Trägerschicht (3) und der Adsorptionsschicht (5) angeordnete, zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6)
umaßt, wobei die Membran (6) an ihrer im Tragezustand der Hand zugewandten, der Trägerschicht (3) abgewandten Seite mit der Adsorptionsschicht (5) beaufschlagt ist,
**dadurch gekennzeichnet,**
**daß** zwischen der Membran (6) und der Trägerschicht (3) eine zusätzliche, flächige, der Stabilisierung und/oder Stützung der Membran (6) dienende Trägerschicht (8) angeordnet ist, wobei die zusätzliche Trägerschicht (8) ein geringeres Flächengewicht als die Trägerschicht (3) aufweist und wobei die Membran (6) mittels eines punktförmig aufgetragenen Klebstoffs über ihre im Tragezustand der Hand abgewandten Seite auf die zusätzliche Trägerschicht (8) auflaminiert oder aufkaschiert ist.

2. Schutzhandschuh nach Anspruch 1, **dadurch gekennzeichnet, daß** die Adsorptionsschicht (5) mittels Klebstoff (7) an die Membran (6) befestigt sein kann.

3. Schutzhandschuh nach einem oder mehreren der vorangehenden Ansprüche, **dadurch gekennzeichnet, daß** die zusätzliche Trägerschicht (8) als ein vorzugsweise luftdurchlässiges Textilmaterial, insbesondere ein textiles Flächengebilde, wie ein Gewebe, Gewirke, Gestricke, Gelege oder Textilverbundstoff, ausgebildet ist und/oder daß die zusätzliche Trägerschicht (8) ein Flächengewicht von weniger als 60 g / m², insbesondere von weniger als 50 g m², vorzugsweise von weniger als 40 g / m², aufweist und/oder daß die zusätzliche Trägerschicht (8) mit der Trägerschicht (3) verbunden ist, insbesondere mittels eines vorzugsweise punktförmig aufgetragenen Klebstoffes.

4. Schutzhandschuh nach einem oder mehreren der vorangehenden Ansprüche, **dadurch gekennzeichnet, daß** auf der im Tragezustand der Hand zugewandten, der Membran (6) abgewandten Seite der Adsorptionsschicht (5) eine Abdeckschicht (9) aufgebracht ist, insbesondere wobei die Abdeckschicht (9) an der Adsorptionsschicht (5) befestigt ist, insbesondere mittels eines Klebstoffs, welcher vorzugsweise diskontinuierlich, bevorzugt punktförmig, auf der Abdeckschicht (9) aufgetragen ist, oder mittels eines Schmelzklebergewebes ("Schmelzkleberweb"), und/oder insbesondere wobei die Abdeckschicht (9) ein vorzugsweise luftdurchlässiges Textilmaterial, insbesondere ein textiles Flächengebilde, vorzugsweise ein Gewebe, Gewirke, Gestricke, Gelege oder Textilverbundstoff, wie ein Vlies, insbesondere ein Polyamiä/Polyester-Vlies (PAIPES-Vlies), ist und/oder insbesondere wobei die Abdeckschicht (9) abriebfest ausgebildet ist und insbesondere aus einem abriebfesten Textilmaterial besteht und/oder insbesondere wobei die Abdeckschicht (9) ein Flächengewicht von 5 bis 150 g / m², insbesondere 10 bis 125 g / m², vorzugsweise 40 bis 100 g / m², aufweist.

5. Schutzhandschuh nach einem oder mehreren der vorangehenden Ansprüche, **dadurch gekennzeichnet, daß** die Membran (6) mit der zusätzlichen Trägerschicht (8) mittels eines in Form eines punktförmigen Rasters aufgetragenen Klebstoffs verklebt ist, wobei der Klebstoff nur höchstens 30 %, insbesondere nur höchstens 25 %, vorzugsweise nur höchstens 20 %, besonders bevorzugt nur höchstens 10 % der im Tragezustand von der Hand abgewandten Seite der Membran (6) bedeckt, und/oder daß Adsorptionsschicht (5) mittels eines Klebstoffs (7) auf die Membran (6) aufgebracht ist, insbesondere wobei die Verklebung nur punktförmig, insbesondere in Form eines punktförmigen Rasters, erfolgt und/oder insbesondere wobei mindestens 50 %, insbesondere mindestens 60 %, vorzugsweise mindestens 70 %, besonders bevorzugt mindestens 75 %, ganz besonders bevorzugt mindestens 80 % der im Tragezustand der Hand zugewandten, der Trägerschicht (3) abgewandten Seite der Membran (6) mit dem Adsorptionsmaterial der Adsorptionsschicht (5) beaufschlagt ist.

6. Schutzhandschuh nach einem oder mehreren der vorangehenden Ansprüche, **dadurch gekennzeichnet, daß** die einzelnen Schichten (3, 4, 5, 6, 8, 9) des Schichtaufbaus (2) jeweils miteinander verbunden sind und/ oder daß die einzelnen Schichten (3, 4, 5, 6, 8, 9) des Schichtaufbaus (2) einen Verbund ausbilden.

7. Schutzhandschuh nach einem oder mehreren der vorangehenden Ansprüche**, dadurch gekennzeichnet, daß** der Schutzhandschuh (1) als Fingerhandschuh ausgebildet ist und/oder daß der Schutzhandschuh (1) die Form einer Hand mit fünf Fingern aufweist.

8. Schutzhandschuh nach einem oder mehreren der vorangehenden Ansprüche, **dadurch gekenntzeichnet, daß** die Trägerschicht (3) als ein Textilmaterial, vorzugsweise ein luftdurchlässiges Textilmaterial, insbesondere ein textiles Flächengebilde, ausgebildet ist, insbesondere wobei das Textilmaterial ein Gewebe, Gewirke, Gestricke, Gelege oder Textilverbundstoff sein kann, insbesondere wobei der Textilverbundstoff ein Vlies sein kann, und/oder daß die Trägerschicht (3) als ein Ledermaterial ausgebildet ist.

9. Schutzhandschuh nach einem oder mehreren der vorangehenden Ansprüche, **dadurch gekennzeichnet, daß** die Trägerschicht (3) oleophobiert und/oder hydrophobiert ist, insbesondere durch eine spezielle Imprägnierung, und/oder daß das Material der Trägerschicht (3) ein Flächengewicht von 50 bis 300 g/ m², insbesondere 75 bis 250 g / m², vorzugsweise 75 bis 175 g / m², aufweist und/oder daß die Trägerschicht (3) als ein luftdurchlässiges, 75 bis 250 g / m², vorzugsweise 75 bis 175 g/ m² schweres textiles Flächengebilde, welches oleophob und/oder hydrophob ausgerüstet sein kann, ausgebildet ist.

10. Schutzhandschuh nach einem oder mehreren der vorangehenden Ansprüche, **dadurch gekennzeichnet, daß** die Membran (6) eine kontinuierliche, insbesondere geschlossene oder allenfalls mikroporöse Membran ist und/oder daß die Dicke der Membran (6) 1 bis 500 µm, insbesondere 1 bis 250 µm, vorzugsweise 1 bis 100 µm, bevorzugt 1 bis 50 µm, besonders bevorzugt von 2,5 bis 30 µm, ganz besonders bevorzugt von 5 bis 25 µm, beträgt und/oder daß die Membran (6) bei 25 °C und bei einer Dicke von 50 µm eine Wasserdampfdurchlässigkeit von mindestens 12,5 1 / m² pro 24 h, insbesondere mindestens 17,5 1 / m² pro 24 h, vorzugsweise mindestens 20 1 / m² pro 24 h oder mehr, aufweist und/oder daß der Schutzhandschuh (1) bei 25 °C und bei einer Dicke der Membran (6) von 50 µm eine Wasserdampfdurchlässigkeit von mindestens 101 / m² pro 24 h, insbesondere mindestens 151 / m² pro 24 h, vorzugsweise mindestens 201 / m² pro 24 h, aufweist.

11. Schutzhandschuh nach einem oder mehreren der vorangehenden Ansprüche, **dadurch gekennzeichnet, daß** die Membran (6) einen Wasserdampfdurchgangswiderstand Rₑₜ unter stationären Bedingungen, gemessen nach DIN EN 31 092:1993 (Februar 1994) und internationaler Norm ISO 11 092, bei 35 °C von höchstens 25 (m² · Pascal) / Watt, insbesondere höchstens 20 (m² · Pascal) / Watt, vorzugsweise höchstens 13 (m² · Pascal) /Watt, bei einer Dicke von 50 µm aufweist und/oder daß der Schutzhandschuh (1) einen Wasserdampfdurchgangswiderstand Rₑₜ unter stationären Bedingungen, gemessen nach DIN EN 31 092: 1993 (Februar 1994) und internationaler Norm ISO 11 092, bei 35 °C von höchstens 30 (m² · Pascal) / Watt, insbesondere höchstens 25 (m² · Pascal) / Watt, vorzugsweise höchstens 20 (m² · Pascal) / Watt, bei einer Dicke der Membran (6) von 50 µm aufweist.

12. Schutzhandschuh nach einem oder mehreren der vorangehenden Ansprüche, **dadurch gekennzeichnet, daß** die Membran (6) allenfalls nur geringfügig quellfähig und/oder wasseraufnahmeiähig ist, insbesondere wobei die Quellfähigkeit und/oder das Wasseraufuahmevermögen der Membran (6) höchstens 35 %, insbesondere höchstens 25 %, vorzugsweise höchstens 20 %, bezogen auf das Eigengewicht der Membran (6), beträgt und/oder daß die Membran (6) gegenüber Flüssigkeiten, insbesondere Wasser, und/oder gegenüber Aerosolen zumindest im wesentlichen undurchlässig ist oder zumindest deren Durchtritt verzögert.

13. Schutzhandschuh nach einem oder mehreren der vorangehenden Ansprüche, **dadurch gekennzeichnet, daß** die Membran (6) keine oder im wesentlichen keine stark hydrophilen Gruppen, insbesondere keine Hydroxylgruppen, aufweist und/oder daß die Membran (6) schwach hydrophile Gruppen, insbesondere Polyethergruppen, aufweiset.

14. Schutzhandschuh nach einem oder mehreren der vorangehenden Ansprüche, **dadurch gekenntzeichnet, daß** die Membran (6) einen Kunststoff und/oder ein Polymer umfaßt und/oder hieraus besteht, insbesondere wobei der Kunststoff und/oder das Polymer aus der Gruppe von Polyurethanen, Polyetheramiden, Polyesteramiden, Polytetrafluorethylenen und/ oder Polymeren auf Cellulosebasis und/oder Derivaten der vorgenannten Verbindungen ausgewählt sein kann.

15. Schutzhandschuh nach einem oder mehreren der vorangehenden Ansprüche, **dadurch gekennzeichnet, daß** die Membran (6) als Reaktionsprodukt aus der Reaktion eines Isocyanats, insbesondere eines maskierten oder blockierten Isocyanats, mit einem isocyanatreaktiven Vernetzer erhalten ist.

16. Schutzhandschuh nach einem oder mehreren der vorangehenden Ansprüche, **dadurch gekennzeichnet, daß** die Membran (6) eine polyurethanbasierte Membran ist und/oder daß die Membran (6) eine expandierte, gegebenenfalls mikroporöse Membran auf Basis von Polytetrafluorethylen ist.

17. Schutzhandschuh nach einem oder mehreren der vorangehenden Ansprüche, **dadurch gekennzeichnet, daß** die Membran (6) als ein mehrschichtiges Membranlaminat und/oder als ein mehrschichtiger Membranverbund ausgebildet ist, insbesondere wobei das Membranlaminat und/oder der Membranverbund aus mindestens zwei, vorzugsweise mindestens drei miteinander verbundenen Schichten oder Lagen besteht.

18. Schutzhandschuh nach Anspruch 17, **dadurch gekennzeichnet, daß** das Membranlaminat oder der Membranverbund eine Kernschicht auf Basis eines Polymers auf Cellulosegrundlage und zwei mit der Kernschicht verbundene äußere Schichten, insbesondere auf Basis eines Polyurethans, eines Polyetheramids und/oder eines Polyesteramids, umfaßt, insbesondere wobei die Kernschicht auf Basis eines Polymers auf Cellulosegrundlage als 1 bis 100 µm, insbesondere 5 bis 50 µm, vorzugsweise 10 bis 20 µm dicke Membran ausgebildet sein kann und/oder insbesondere wobei die zwei mit der Kernschicht verbundenen äußeren Schichten jeweils als 1 bis 100 µm, insbesondere 5 bis 50 µm, vorzugsweise 5 bis 10 µm dicke Membran ausgebildet sein können.

19. Schutzhandschuh nach Anspruch 17, **dadurch gekennzeichnet, daß** das Membranlaminat oder der Membranverbund eine Kernschicht auf Basis eines Polymers auf Basis eines Polyurethans und zwei mit der Kernschicht verbundene äußere Schichten auf Basis eines Polyurethans umfaßt.

20. Schutzhandschuh nach einem oder mehreren der vorangehenden Ansprüche, **dadurch gekennzeichnet, daß** die Membran (6) aus zwei miteinander verbundenen, vorzugsweise abdichtend miteinander verbundenen, insbesondere miteinander verklebten und/oder verschweißten Materialstücken besteht, insbesondere wobei die beiden Materialstücke jeweils die Form einer Hand mit fünf Fingern aufweisen, wobei eines der beiden Materialstücke zur Bedeckung einer Handvorderseite (Handinnenseite) und das andere Materialstück zur Bedeckung einer Handrückseite (Handrücken) bestimmt ist und die beiden Materialstücke nur entlang ihrer jeweiligen äußeren Konturen, insbesondere entlang des Handumrisses, miteinander verbunden, vorzugsweise abdichtend miteinander verbunden, insbesondere miteinander verklebt und/oder verschweißt sind.

21. Schutzhandschuh nach einem oder mehreren der vorangehenden Ansprüche, **dadurch gekennzeichnet, daß** die Membran (6) selbstklebend, insbesondere hitzeklebrig, ausgebildet ist und/oder daß die Membran (6) gleichzeitig als Klebstoffschicht (7) zur Befestigung des Adsorptionsschicht (5) dient.

22. Schutzhandschuh nach einem oder mehreren der vorangehenden Ansprüche, **dadurch gekennzeichnet, daß** die Adsorptionsschicht (5) diskontinuierlich ausgebildet ist und/oder daß die Adsorptionsschicht (5) diskrete, chemische Gifte adsorbierende Adsorptionspartikel, insbesondere auf Basis von Aktivkohle, umfaßt und/oder daß das Adsorptionsmaterial der Adsorptionsschicht (5) ein Aktivkohle enthaltendes oder hieraus bestehendes Adsorptionsmaterial ist und/oder daß das Adsorptionsmaterial der Adsorptionsschicht (5) ein Material auf Basis von Aktivkohle, insbesondere in Form von Aktivkohleteilchen und/ oder Aktivkohlefasern, ist.

23. Schutzhandschuh nach einem oder mehreren der vorangehenden Ansprüche, **dadurch gekennzeichnet, daß** die Adsorptionsschicht (5) diskrete Aktivkohleteilchen, vorzugsweise in Konform ("Kornkohle") oder Kugelform ("Kugelkohle"), umfaßt, insbesondere wobei der mittlere Durchmesser der Aktivkohleteilchen < 1,0 mm, insbesondere < 0,5 mm, vorzugsweise <0,4 mm, bevorzugt < 0,35 mm, besonders bevorzugt < 0,3 mm, ist und/oder der mittlere Durchmesser der Aktivkohleteilchen mindestens 0,1 mm beträgt und/oder insbesondere wobei die Aktirrkohleteilchen in einer Menge von 5 bis 500 g / m², insbesondere 10 bis 400 g/ m², vorzugsweise 20 bis 300 g / m², bevorzugt 25 bis 250 g / m², besonders bevorzugt 50 bis 150 g / m², ganz besonders bevorzugt 50 bis 120 g/ m², auf der Membran (6) aufgebracht sind und/oder insbesondere wobei die Aktivkohleteilchen eine innere Oberfläche (BET) von mindestens 800 m² / g, insbesondere von mindestens 900 m² / g, vorzugsweise von mindestens 1.000 m²/ g, bevorzugt im Bereich von 800 bis 1.500 m² / g, aufweisen und/ oder insbesondere wobei die Aktivkohleteilchen einen Berstdruck je einzelnes Aktivkohleteilchen, insbesondere Aktivkohlekönchen bzw. -kügelchen, von mindestens 5 Newton, insbesondere mindestens 10 Newton, und/oder von bis zu 20 Newton aufweisen.

24. Schutzhandschuhs nach einem oder mehreren der vorangehenden Ansprüche, **dadurch gekennzeichnet, daß** die Adsorptionsschicht (5) Aktivkohlefasern, insbesondere in Form eines Alrtivkohleflächengebildes, umfaßt, insbesondere wobei das Aktivkohleflächengebilde ein Flächengewicht von 20 bis 200 g / m², insbesondere 30 bis 150 g / m², vorzugsweise 50 bis 120 g / m², aufweist und/oder insbesondere wobei das Aktivkohleflächengebilde ein Aktivkohlegewebe, -gewirke, -gelege oder -verbundstoff, insbesondere auf Basis von carbonisierter und aktivierter Cellulose und/oder eines carbonisierten und aktivierten Acrylnitrils, ist.

25. Schutzhandschuh nach einem oder mehreren der vorangehenden Ansprüche, **dadurch gekennzeichnet, daß** die Adsorptionsschicht (5) außerdem mit mindestens einem Katalysator imprägniert ist, insbesondere wobei als Katalysator Enzyme und/oder Metallionen, vorzugsweise Kupfer-, Silber-, Cadmium-, Platin-, Palladium-, Zink- und/oder Quecksilberionen, verwendet sind und/oder die Menge an Katalysator 0,05 bis 12 Gew.-%, vorzugsweise 1 bis 10 Gew.-%, besonders bevorzugt 2 bis 8 Gew.-%, bezogen auf das Gewicht der Adsorptionsschicht (5), beträgt.

26. Schutzhandschuh nach einem oder mehreren der vorangehenden Ansprüche, **dadurch gekennzeichnet, daß** die Adsorptionsschicht (5) zu mindestens 50 %, insbesondere zu mindestens 60 %, vorzugsweise zu mindestens 70 %, für die zu adsorbierenden Gifte und Kampfstoffe frei zugänglich ist.

27. Schutzhandschuh nach einem oder mehreren der vorangehenden Ansprüche, **dadurch gekennzeichnet, daß** der Schutzhandschuh (1) und/oder die Membran (6) eine Barrierewirkung gegenüber chemischen Kampfstoffen, insbesondere Bis[2-chlorethyl]sulfid (Senfgas, Lost, Gelbkreuz), gemessen nach CRDEC-SP-84010, Methode 2.2, von höchstens 4 µg / cm² pro 24 h, insbesondere höchstens 3,5 µg / cm² pro 24 h, vorzugsweise höchstens 3,0 µg / cm² pro 24 h, besonders bevorzugt höchstens 2,5 µg / cm² pro 24 h, bei einer Dicke der Membran (6) von 50 µm aufweist.

28. Atmungsaktiver Schutzhandschuh (1) nach einem oder mehreren der vorangehenden Ansprüche mit Schutzfunktion gegenüber chemischen Giften, insbesondere chemischen Kampfstoffen, nach einem oder mehreren der vorangehenden Ansprüche mit mehrschichtigem Schichtaufbau (2), aufweisend eine insbesondere flächige Trägerschicht (3) und eine der Trägerschicht (3) zugeordnete, im Tragezustand der Hand zugewandte, den Durchtritt chemischer Gifte verhindernde oder zumindest verzögernde Sperrschicht (4), wobei die Sperrschicht (4)
- eine Adsorptionsschicht (5) auf Basis eines chemische Gifte adsorbierenden Adsorptionsmaterials, insbesondere auf Basis von Aktivkohle, und
- eine zwischen der Trägerschicht (3) und der Adsorptionsschicht (5) angeordnete, zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6)
umfaßt, wobei die Membran (6) an ihrer im Tragezustand der Hand zugewandten, der Trägerschicht (3) abgewandten Seite mit der Adsorptionsschicht (5) beaufschlagt ist,
**dadurch gekennzeichnet,**
**daß** zwischen der Membran (6) und der Trägerschicht (3) eine zusätzliche, flächige, der Stabilisierung und/oder Stützung der Membran (6) dienende Trägerschicht (8) angeordnet ist, wobei die zusätzliche Trägerschicht (8) ein geringeres Flächengewicht als die Trägerschicht (3) aufweist und wobei die Membran (6) mittels eines punktförmig aufgetragenen Klebstoffs über ihre im Tragezustand der Hand abgewandten Seite auf die zusätzliche Trägerschicht (8) auflaminiert oder aufkaschiert ist, und daß der Schutzhandschuh (1) und/oder die Membran (6) eine Barrierewirkung gegenüber chemischen Kampfstoffen, insbesondere Bis[2-chlorethyl]sulfid, von höchstens 4 µg / cm² pro 24 h bei einer Dicke der Membran (6) von 50 µm aufweist.

29. Atmungsaktiver Schutzhandschuh (1) nach einem oder mehreren der vorangehenden Ansprüche mit Schutzfunktion gegenüber chemischen Giften, insbesondere chemischen Kampfstoffen, mit mehrschichtigem Schichtaufbau (2), aufweisend eine insbesondere flächige Trägerschicht (3) und eine der Trägerschicht (3) zugeordnete, im Tragezustand der Hand zugewandte, den Durchtritt chemischer Gifte verhindernde oder zumindest verzögernde Sperrschicht (4), wobei die Sperrschicht (4)
- eine Adsorptionsschicht (5) auf Basis eines chemische Gifte adsorbierenden Adsorptionsmaterials, insbesondere auf Basis von Aktivkohle, und
- eine zwischen der Trägerschicht (3) und der Adsorptionsschicht (5) angeordnete, zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6)
umfaßt, wobei die Membran (6) an ihrer im Tragezustand der Hand zugewandten, der Trägerschicht (3) abgewandten Seite mit der Adsorptionsschicht (5) beaufschlagt ist,
**dadurch gekennzeichnet,**
**daß** zwischen der Membran (6) und der Trägerschicht (3) eine zusätzliche, flächige, der Stabilisierung und/oder Stützung der Membran (6) dienende Trägerschicht (8) angeordnet ist, wobei die zusätzliche Trägerschicht (8) ein geringeres Flächengewicht als die Trägerschicht (3) aufweist und wobei die Membran (6) mittels eines punktförmig aufgetragenen Klebstoffs über ihre im Tragezustand der Hand abgewandten Seite auf die zusätzliche Trägerschicht (8) auflaminiert oder aufkaschiert ist, und daß der Schulzhandschuh (1) bei 25 °C und bei einer Dicke der Membran (6) von 50 µm eine Wasserdampfdurchlässigkeit von mindestens 101 / m² pro 24 h aufweist.

30. Atmungsaktiver Schutzhandschuhs (1) nach einem oder mehreren der vorangehenden Ansprüche mit Schutzfunktion gegenüber chemischen Giften, insbesondere chemischen Kampfstoffen, mit mehrschichtigem Schichtaufbau (2), aufweisend eine insbesondere flächige Trägerschicht (3) und eine der Trägerschicht (3) zugeordnete, im Tragezustand der Hand zugewandte, den Durchtritt chemischer Gifte verhindernde oder zumindest verzögernde Sperrschicht (4), wobei die Sperrschicht (4)
- eine Adsorptionsschicht (5) auf Basis eines chemische Gifte adsorbierenden Adsorptionsmaterials, insbesondere auf Basis von Aktivkohle, und
- eine zwischen der Trägerschicht (3) und der Adsorptionsschicht (5) angeordnete, zumindest im wesentlichen wasser- und luftundurchlässige, aber wasserdampfdurchlässige, den Durchtritt chemischer Gifte verzögernde oder gegenüber chemischen Giften zumindest im wesentlichen undurchlässige Membran (6) umfaßt, wobei die Membran (6) an ihrer im Tragezustand der Hand zugewandten, der Trägerschicht (3) abgewandten Seite mit der Adsorptionsschicht (5) beaufschlagt ist,
**dadurch gekennzeichnet,**
**daß** zwischen der Membran (6) und der Trägerschicht (3) eine zusätzliche, flächige, der Stabilisierung und/oder Stützung der Membran (6) dienende Trägerschicht (8) angeordnet ist, wobei die zusätzliche Trägerschicht (8) ein geringeres Flächengewicht als die Trägerschicht (3) aufweist und wobei die Membran (6) mittels eines punktförmig aufgetragenen Klebstoffs über ihre im Tragezustand der Hand abgewandten Seite auf die zusätzliche Trägerschicht (8) auflaminiert oder aufkaschiert ist, und daß der Schutzhandschuh (1) einen Wasserdampfdurchgangswiderstand Rₑₜ unter stationären Bedingungen bei 35 °C von höchstens 30 (m² · Pascal) / Watt bei einer Dicke der Membran (6) von 50 µm aufweist.

## Claims

1. Breathable protective glove (1) having a protective function against chemical poisons, especially chemical warfare agents, comprising a multilayered layer construction (2) comprising a specifically sheetlike carrier layer (3) and, assigned to the carrier layer (3), a blocking layer (4) which, in the donned state, faces the hand and which prevents or at least retards the passage of chemical poisons, the blocking layer (4) comprising
- an adsorbing layer (5) based on an adsorbing material for chemical poisons which is based on activated carbon in particular, and
- an at least essentially water and air impervious but water vapour pervious membrane (6) which retards the passage of chemical poisons or is at least essentially impervious to chemical poisons and which is disposed between the carrier layer (3) and the adsorbing layer (5),
wherein the membrane (6) is on its side which in the donned state faces the hand and faces away from the carrier layer (3) invested with the adsorbing layer (5),
**characterized in that**
an additional, sheetlike carrier layer (8) serving to stabilize and/or support the membrane (6) is disposed between the membrane (6) and the carrier layer (3), wherein the additional carrier layer (8) has a lower basis weight than the carrier layer (3), and wherein the membrane (6) is laminated by means of a dotwise applied adhesive, via its side which in the donned state faces away from the hand, onto the additional carrier layer (8).

2. Protective glove according to Claim 1 **characterized in that** the adsorbing layer (5) can be secured to the membrane (6) by means of adhesive (7).

3. Protective glove according to one or more of the preceding claims **characterized in that** the additional carrier layer (8) is constructed as a preferably air pervious textile material, especially a textile fabric, such as a woven, loop-formingly knitted, loop-drawingly knitted, nonwoven-scrim or bonded fabric and/or **in that** the additional carrier layer (8) has a basis weight of less than 60 g/m², especially of less than 50 g/m² and preferably of less than 40 g/m², and/or **in that** the additional carrier layer (8) is conjugated with the carrier layer (3), in particular by means of a preferably dotwise applied adhesive.

4. Protective glove according to one or more of the preceding claims **characterized in that** a covering layer (9) is applied atop that side of the adsorbing layer (5) which in the donned state faces the hand and faces away from the membrane (6), in particular wherein the covering layer (9) is secured to the adsorbing layer (5), in particular by means of an adhesive applied atop the covering layer (9) in a preferably discontinuous and more preferably dotwise manner, or by means of a hotmelt web, and/or in particular wherein the covering layer (9) is a preferably air pervious textile material, especially a textile fabric, preferably a woven, loop-formingly knitted, loop-drawingly knitted, nonwoven-scrim or bonded fabric such as a batt, especially a polyamide-polyester (PA/PES) batt, and/or in particular wherein the covering layer (9) is constructed to be abrasion resistant and consists of an abrasion-resistant textile material in particular, and/or in particular wherein the covering layer (9) has a basis weight in the range from 5 to 150 g/m², especially in the range from 10 to 125 g/m² and preferably from 40 to 100 g/m².

5. Protective glove according to one or more of the preceding claims **characterized in that** the membrane (6) is adhered to the additional carrier layer (8) by means of an adhesive applied in the form of a dotwise grid,
wherein the adhesive covers not more than 30 %, in particular not more than 25 %, preferably not more than 20 % and more preferably not more than 10 % of that side of the membrane (6) which in the donned state faces away from the hand, and/or **in that** adsorbing layer (5) is applied atop the membrane (6) by means of an adhesive (7), in particular wherein the adhering is only dotwise and in particular in the form of a dotwise grid, and/or in particular wherein not less than 50 %, especially not less than 60 %, preferably not less than 70 %, more preferably not less than 75 % and most preferably not less than 80 % of that side of the membrane (6) which in the donned state faces the hand and faces away from the carrier layer (3) is invested with the adsorbing material of the adsorbing layer (5).

6. Protective glove according to one or more of the preceding claims **characterized in that** the individual layers (3, 4, 5, 6, 8, 9) of the layer construction (2) are each interconjugated and/or **in that** the individual layers (3, 4, 5, 6, 8, 9) of the layer construction (2) form a composite.

7. Protective glove according to one or more of the preceding claims **characterized in that** the protective glove (1) is constructed as a finger glove, and/or **in that** the protective glove (1) has the shape of a hand with five fingers.

8. Protective glove according to one or more of the preceding claims **characterized in that** the carrier layer (3) is constructed as a textile material, preferably an air pervious textile material, especially a textile fabric, in particular wherein the textile material can be a woven, loop-formingly knitted, loop-drawingly knitted, nonwoven-scrim or bonded fabric, in particular
wherein the bonded fabric can be a batt, and/or **in that** the carrier layer (3) is constructed as a leather material.

9. Protective glove according to one or more of the preceding claims **characterized in that** the carrier layer (3) is oleophobicized and/or hydrophobicized, especially by a specific impregnation, and/or **in that** the material of the carrier layer (3) has a basis weight in the range from 50 to 300 g/m², especially in the range from 75 to 250 g/m² and preferably from 75 to 175 g/m², and/or **in that** the carrier layer (3) is constructed as an air pervious textile fabric which has a basis weight in the range from 75 to 250 g/m² and preferably from 75 to 175 g/m² and may have been finished to be oleophobic and/or hydrophobic.

10. Protective glove according to one or more of the preceding claims **characterized in that** the membrane (6) is a continuous, in particular uninterrupted or at most microporous membrane, and/or **in that** the thickness of the membrane (6) is in the range from 1 to 500 µm, especially in the range from 1 to 250 µm, preferably in the range from 1 to 100 µm, more preferably in the range from 1 to 50 µm, even more preferably in the range from 2.5 to 30 µm and most preferably in the range from 5 to 25 µm, and/or **in that** the membrane (6) has a 25 °C water vapour transmission rate of not less than 12.5 l/m² per 24 h, especially not less than 17.5 l/m² per 24 h and preferably not less than 20 l/m² per 24 h or more when 50 µm thick, and/or **in that** the protective glove (1) has a 25 °C water vapour transmission rate of not less than 10 l/m² per 24 h, especially not less than 15 l/m² per 24 h and preferably not less than 20 l/m² per 24 h when membrane (6) is 50 µm thick.

11. Protective glove according to one or more of the preceding claims **characterized in that** the membrane (6) has a steady state water vapour transmission resistance Rₑₜ, measured according to DIN EN 31 092: 1993 (February 1994) and ISO 11 092, at 35 °C of not more than 25 (m² · pascal)/watt, especially not more than 20 (m² · pascal)/watt and preferably not more than 13 (m² · pascal)/watt when 50 µm thick, and/or **in that** the protective glove (1) has a steady state water vapour transmission resistance Rₑₜ, measured according to DIN EN 31 092: 1993 (February 1994) and ISO 11 092, at 35 °C of not more than 30 (m² · pascal)/watt, especially not more than 25 (m² · pascal)/watt, preferably not more than 20 (m² · pascal)/watt, when membrane (6) is 50 µm thick.

12. Protective glove according to one or more of the preceding claims **characterized in that** the membrane (6) is at most only minimally swellable and/or capable of imbibing water, in particular wherein the swellability and/or the water-imbibing capacity of the membrane (6) is not more than 35 %, especially not more than 25 % and preferably not more than 20 %, based on the self-weight of membrane (6) and/or **in that** the membrane (6) is at least essentially impervious to liquids, especially water, and/or to aerosols, or at least retards their passage.

13. Protective glove according to one or more of the preceding claims **characterized in that** the membrane (6) comprises no or essentially no strongly hydrophilic groups, especially no hydroxyl groups, and/or **in that** the membrane (6) comprises weakly hydrophilic groups, especially polyether groups.

14. Protective glove according to one or more of the preceding claims **characterized in that** the membrane (6) comprises a plastics material and/or a polymer and/or consists thereof, in particular wherein the plastics material and/or the polymer may be selected from the group of polyurethanes, polyetheramides, polyesteramides, polytetrafluoroethylenes and/or polymers based on cellulose and/or derivatives of the aforementioned compounds.

15. Protective glove according to one or more of the preceding claims **characterized in that** the membrane (6) is obtained as a product of the reaction of an isocyanate, especially of a masked or blocked isocyanate, with an isocyanate-reactive crosslinker.

16. Protective glove according to one or more of the preceding claims **characterized in that** the membrane (6) is a polyurethane-based membrane, and/or in that the membrane (6) is an expanded, possibly microporous membrane based on polytetrafluoroethylene.

17. Protective glove according to one or more of the preceding claims **characterized in that** the membrane (6) is constructed as a multilayered membrane laminate and/or as a multilayered membrane conjugate, in particular wherein the membrane laminate and/or the membrane conjugate consists of at least two and preferably at least three interconjugated layers or plies.

18. Protective glove according to Claim 17 **characterized in that** the membrane laminate or conjugate comprises a core layer based on a cellulose-based polymer and two outer layers conjugated with the core layer, in particular on the basis of a polyurethane, of a polyetheramide and/or of a polyesteramide, in particular wherein the core layer may be constructed on the basis of a cellulose-based polymer, as a membrane from 1 to 100 µm, especially from 5 to 50 µm and preferably from 10 to 20 µm in thickness, and/or in particular wherein the two outer layers conjugated with the core layer can each be constructed as a membrane from 1 to 100 µm, especially from 5 to 50 µm and preferably from 5 to 10 µm in thickness.

19. Protective glove according to Claim 17 **characterized in that** the membrane laminate or conjugate comprises a core layer based on a polymer based on a polyurethane and two polyurethane-based outer layers conjugated with the core layer.

20. Protective glove according to one or more of the preceding claims **characterized in that** the membrane (6) consists of two interconjugated, preferably sealingly interconjugated, in particular mutually adhered and/or welded together pieces of material, in particular wherein the two pieces of material each have the shape of a hand with five fingers, one of the two pieces of material being intended to cover a hand's front surface (a hand's inside surface) and the other piece of material being intended to cover a hand's reverse surface (back of the hand) and the two pieces of material being interconjugated, preferably sealingly interconjugated, especially mutually adhered and/or welded together, only along their respective outer contours, in particular along the hand outline.

21. Protective glove according to one or more of the preceding claims **characterized in that** the membrane (6) is self-adhesive, in particular thermotacky, and/or **in that** the membrane (6) simultaneously serves as an adhesive layer (7) to secure the adsorbing layer (5).

22. Protective glove according to one or more of the preceding claims **characterized in that** the adsorbing layer (5) is discontinuous, and/or **in that** the adsorbing layer (5) comprises discrete adsorbing particles which are capable of adsorbing chemical poisons which are in particular based on activated carbon, and/or **in that** the adsorbing material of the adsorbing layer (5) is an adsorbing material containing activated carbon or consisting thereof, and/or **in that** the adsorbing material of the adsorbing layer (5) is a material based on activated carbon, especially in the form of activated carbon particles and/or activated carbon fibers.

23. Protective glove according to one or more of the preceding claims **characterized in that** the adsorbing layer (5) comprises discrete particles of activated carbon, preferably in granule form ("granulocarbon") or spherical form ("spherocarbon"), in particular wherein the average diameter of the activated carbon particles is < 1.0 mm, especially < 0.5 mm, preferably < 0.4 mm, more preferably < 0.35 mm, even more preferably < 0.3 mm, and/or the average diameter of the activated carbon particles is not less than 0.1 mm, and/or in particular wherein the activated carbon particles have been applied atop the membrane (6) in an amount in the range from 5 to 500 g/m², especially in the range from 10 to 400 g/m², preferably in the range from 20 to 300 g/m², more preferably in the range from 25 to 250 g/m², even more preferably in the range from 50 to 150 g/m² and most preferably in the range from 50 to 120 g/m², and/or in particular wherein the activated carbon particles have an internal surface area (BET) of not less than 800 m²/g, especially of not less than 900 m²/g, preferably of not less than 1000 m²/g and more preferably in the range from 800 to 1500 m²/g, and/or in particular wherein the activated carbon particles have a bursting pressure per individual activated carbon particle, especially activated carbon granule or spherule, of not less than 5 newtons, especially not less than 10 newtons and/or of up to 20 newtons.

24. Protective glove according to one or more of the preceding claims **characterized in that** the adsorbing layer (5) comprises activated carbon fibers, in particular in the form of an activated carbon fabric, in particular wherein the activated carbon fabric has a basis weight in the range from 20 to 200 g/m², especially in the range from 30 to 150 g/m² and preferably in the range from 50 to 120 g/m², and/or in particular wherein the activated carbon fabric is a woven, loop-formingly knitted, nonwoven-scrim or bonded fabric, in particular on the basis of carbonized and activated cellulose and/or of a carbonized and activated acrylonitrile.

25. Protective glove according to one or more of the preceding claims **characterized in that** the adsorbing layer (5) is additionally impregnated with at least one catalyst, in particular wherein the catalyst used comprises enzymes and/or metal ions, preferably copper, silver, cadmium, platinum, palladium, zinc and/or mercury ions, and/or the amount of catalyst is in the range from 0.05 % to 12 % by weight, preferably in the range from 1 % to 10 % by weight and more preferably in the range from 2 % to 8 % by weight, based on the weight of the adsorbing layer (5).

26. Protective glove according to one or more of the preceding claims **characterized in that** the proportion of the adsorbing layer (5) which is freely accessible to the poisons and warfare agents to be adsorbed is not less than 50 %, in particular not less than 60 % and preferably not less than 70 %.

27. Protective glove according to one or more of the preceding claims **characterized in that** the protective glove (1) and/or the membrane (6) offers a permeation resistance to chemical warfare agents, especially bis[2-chloroethyl] sulphide (mustard gas, Hd, Yellow Cross), measured according to CRDEC-SP-84010, method 2.2, that allows the passage of not more than 4 µg/cm² per 24 h, in particular not more than 3.5 µg/cm² per 24 h, preferably not more than 3.0 µg/cm² per 24 h and more preferably not more than 2.5 µg/cm² per 24 h when membrane (6) is 50 µm thick.

28. Breathable protective glove (1) according to one or more of the preceding claims having a protective function against chemical poisons, especially chemical warfare agents, according to one or more of the preceding claims comprising a multilayered layer construction (2) comprising a specifically sheetlike carrier layer (3) and, assigned to the carrier layer (3), a blocking layer (4) which, in the donned state, faces the hand, which prevents or at least retards the passage of chemical poisons, the blocking layer (4) comprising
- an adsorbing layer (5) based on an adsorbing material for chemical poisons which is based on activated carbon in particular and
- an at least essentially water and air impervious but water vapour pervious membrane (6) which retards the passage of chemical poisons or is at least essentially impervious to chemical poisons and which is disposed between the carrier layer (3) and the adsorbing layer (5),
wherein the membrane (6) is on its side which in the donned state faces the hand and faces away from the carrier layer (3) invested with the adsorbing layer (5),
**characterized in that**
an additional, sheetlike carrier layer (8) serving to stabilize and/or support the membrane (6) is disposed between the membrane (6) and the carrier layer (3), wherein the additional carrier layer (8) has a lower basis weight than the carrier layer (3), and wherein the membrane (6) is laminated by means of a dotwise applied adhesive, via its side which in the donned state faces away from the hand, onto the additional carrier layer (8), and **in that** the protective glove (1) and/or the membrane (6) have a permeation resistance to chemical warfare agents, especially bis[2-chloroethyl] sulphide, allowing the passage of not more than 4 µg/cm² per 24 h when the membrane (6) is 50 µm thick.

29. Breathable protective glove (1) according to one or more of the preceding claims having a protective function against chemical poisons, especially chemical warfare agents, comprising a multilayered layer construction (2) comprising a specifically sheetlike carrier layer (3) and, assigned to the carrier layer (3), a blocking layer (4) which, in the donned state, faces the hand, which prevents or at least retards the passage of chemical poisons, the blocking layer (4) comprising
- an adsorbing layer (5) based on an adsorbing material for chemical poisons which is based on activated carbon in particular and
- an at least essentially water and air impervious but water vapour pervious membrane (6) which retards the passage of chemical poisons or is at least essentially impervious to chemical poisons and which is disposed between the carrier layer (3) and the adsorbing layer (5),
wherein the membrane (6) is on its side which in the donned state faces the hand and faces away from the carrier layer (3) invested with the adsorbing layer (5),
**characterized in that**
an additional, sheetlike carrier layer (8) serving to stabilize and/or support the membrane (6) is disposed between the membrane (6) and the carrier layer (3), wherein the additional carrier layer (8) has a lower basis weight than the carrier layer (3), and wherein the membrane (6) is laminated by means of a dotwise applied adhesive, via its side which in the donned state faces away from the hand, onto the additional carrier layer (8), and **in that** the protective glove (1) has a 25 °C water vapour transmission rate of not less than 10 l/m² per 24 h when the membrane (6) is 50 µm thick.

30. Breathable protective glove (1) according to one or more of the preceding claims having a protective function against chemical poisons, especially chemical warfare agents, comprising a multilayered layer construction (2) comprising a specifically sheetlike carrier layer (3) and, assigned to the carrier layer (3), a blocking layer (4) which, in the donned state, faces the hand, which prevents or at least retards the passage of chemical poisons, the blocking layer (4) comprising
- an adsorbing layer (5) based on an adsorbing material for chemical poisons which is based on activated carbon in particular and
- an at least essentially water and air impervious but water vapour pervious membrane (6) which retards the passage of chemical poisons or is at least essentially impervious to chemical poisons and which is disposed between the carrier layer (3) and the adsorbing layer (5),
wherein the membrane (6) is on its side which in the donned state faces the hand and faces away from the carrier layer (3) invested with the adsorbing layer (5),
**characterized in that**
an additional, sheetlike carrier layer (8) serving to stabilize and/or support the membrane (6) is disposed between the membrane (6) and the carrier layer (3), wherein the additional carrier layer (8) has a lower basis weight than the carrier layer (3), and wherein the membrane (6) is laminated by means of a dotwise applied adhesive, via its side which in the donned state faces away from the hand, onto the additional carrier layer (8), and **in that** the protective glove (1) has a steady state water vapour transmission resistance Rₑₜ at 35 °C of not more than 30 (m² · pascal)/watt when the membrane (6) is 50 µm thick.

## Revendications

1. Gant de protection respirant (1) doté d'une fonction de protection vis-à-vis des poisons chimiques, en particulier les armes chimiques, doté d'une structure stratifiée (2) en plusieurs couches, présentant une couche de support (3) en particulier plate et une couche de blocage (4) associée à la couche de support (3), tournée vers la main lorsque le gant est porté et empêchant ou au moins ralentissant le passage des poisons chimiques,
la couche de blocage (4) comprenant:
- une couche d'adsorption (5) à base d'un agent d'adsorption qui adsorbe les poisons chimiques, en particulier à base de charbon actif et
- une membrane (6) disposée entre la couche de support (3) et la couche d'adsorption (5), au moins essentiellement imperméable à l'eau et à l'air mais perméable à la vapeur d'eau, ralentissant la traversée par les poisons chimiques ou étant au moins essentiellement imperméable aux poisons chimiques,
la membrane (6) étant recouverte par la couche d'adsorption (5) sur son côté non tourné vers la couche de support (3) et tourné vers la main lorsque le gant est porté,
**caractérisé en ce que**
une couche supplémentaire de support (8), plate, qui sert à stabiliser et/ou soutenir la membrane (6), est disposée entre la membrane (6) et la couche de support (3),
le poids par unité de surface de la couche supplémentaire de support (8) étant inférieur à celui de la couche de support (3) et
la membrane (6) étant stratifiée ou collée sur la couche supplémentaire de support (8) au moyen d'un adhésif appliqué ponctuellement sur son côté non tourné vers la main lorsque le gant est porté.

2. Gant de protection selon la revendication 1, **caractérisé en ce que** la couche d'adsorption (5) peut être fixée sur la membrane (6) au moyen d'un adhésif (7).

3. Gant de protection selon l'une ou plusieurs des revendications précédentes, **caractérisé en ce que** la couche supplémentaire de support (8) est configurée comme matériau textile de préférence perméable à l'air, de préférence comme produit textile plat, par exemple un tissu, un tricot, un jersey, une couche ou un composite textile, et/ou **en ce que** le poids par unité de surface de la couche supplémentaire de support (8) est inférieur à 60 g/m², en particulier inférieur à 50 g/m² et de préférence inférieur à 40 g/m² et/ou **en ce que** la couche supplémentaire de support (8) est reliée à la couche de support (3) en particulier au moyen d'un adhésif appliqué de préférence par points.

4. Gant de protection selon l'une ou plusieurs des revendications précédentes, **caractérisé en ce qu'**une couche de recouvrement (9) est appliquée sur le côté de la couche d'adsorption (5) tourné vers la peau mais non tourné vers la membrane (6) lorsque le gant est porté, la couche de recouvrement (9) étant en particulier fixée sur la couche d'adsorption (5), en particulier au moyen d'un adhésif appliqué de préférence de manière discontinue et de préférence par points sur la couche de recouvrement (9), ou au moyen d'un tissu adhésif à l'état fondu ("toile adhésive à l'état fondu"), et/ou la couche de recouvrement (9) étant en particulier un matériau textile de préférence perméable à l'air, en particulier un produit textile plat, de préférence un tissu, un tricot, un jersey, une couche ou un composite textile, par exemple un feutre, en particulier un feutre de polyamide et de polyester (feutre PA/PS), et/ou la couche de recouvrement (9) étant en particulier configurée de manière à résister à l'usure et étant constituée en particulier d'un matériau textile résistant à l'usure, et/ou le poids par unité de surface de la couche de recouvrement (9) étant en particulier de 5 à 150 g/m², mieux de 10 à 125 g/m² et de préférence de 40 à 100 g/m².

5. Gant de protection selon l'une ou plusieurs des revendications précédentes, **caractérisé en ce que** la membrane (6) est collée sur la couche supplémentaire de support (8) au moyen d'un adhésif appliqué sous la forme d'une trame de points, l'adhésif couvrant au plus 30 %, en particulier au plus 25 %, de préférence au plus 20 % et de façon particulièrement préférable au plus 10 % du côté de la membrane (6) non tourné vers la main lorsque le gant est porté, et/ou **en ce que** la couche d'adsorption (5) est appliquée sur la membrane (6) au moyen d'un adhésif (7), le collage s'effectuant en particulier uniquement par points et en particulier sous la forme d'une trame de points, et/ou en particulier au moins 50 %, mieux au moins 60 %, de préférence au moins 70 %, de façon particulièrement préférable au moins 75 % et de façon tout particulièrement préférable au moins 80 % du côté de la membrane (6) tourné vers la main et non tourné vers la couche de support (3) lorsque le gant est porté étant recouverts par l'agent d'adsorption de la couche d'adsorption (5).

6. Gant de protection selon l'une ou plusieurs des revendications précédentes, **caractérisé en ce que** les différentes couches (3, 4, 5, 6, 8, 9) de la structure stratifiée (2) sont reliées l'une à l'autre et/ou **en ce que** les différentes couches (3, 4, 5, 6, 8, 9) de la structure de couche (2) forment un composite.

7. Gant de protection selon l'une ou plusieurs des revendications précédentes, **caractérisé en ce que** le gant de protection (1) est configuré comme moufle et/ou **en ce que** le gant de protection (1) présente la forme d'un gant à cinq doigts.

8. Gant de protection selon l'une ou plusieurs des revendications précédentes, **caractérisé en ce que** la couche de support (3) est configurée comme matériau textile, de préférence un matériau textile perméable à l'air et en particulier un produit textile plat, le matériau textile pouvant être en particulier un tissu, un tricot, un jersey, une couche ou un composite textile, le composite textile pouvant en particulier être un feutre, et/ou **en ce que** la couche de support (3) est formée d'un matériau à base de cuir.

9. Gant de protection selon l'une ou plusieurs des revendications précédentes, **caractérisé en ce que** la couche de support (3) est oléophobe et/ou hydrophobe, en particulier grâce à une imprégnation spéciale, et/ou **en ce que** le poids par unité de surface du matériau de la couche de support (3) est de 50 à 300 g/m², en particulier de 75 à 250 g/m² et de préférence de 75 à 175 g/m², et/ou **en ce que** la couche de support (3) est configurée comme produit textile plat lourd, de 75 à 250 g/m² et de préférence de 75 à 175 g/m² qui peut être rendu oléophobe et/ou hydrophobe.

10. Gant de protection selon l'une ou plusieurs des revendications précédentes, **caractérisé en ce que** la membrane (6) est une membrane continue, en particulier fermée ou en tout cas microporeuse, et/ou **en ce que** l'épaisseur de la membrane (6) est de 1 à 500 µm, en particulier de 1 à 250 µm, de préférence de 1 à 100 µm, mieux de 1 à 50 µm, de façon particulièrement préférable de 2,5 à 30 µm et de façon tout particulièrement préférable de 5 à 25 µm, et/ou **en ce que** la membrane (6) présente à 25 °C et pour une épaisseur de 50 µm une perméabilité à la vapeur d'eau d'au moins 12,5 l/m² par 24 h, en particulier d'au moins 17,5 l/m² par 24 h et de préférence d'au moins 20 l/m² par 24 h, et/ou **en ce que** le gant de protection (1) présente à 25 °C et pour une membrane (6) d'une épaisseur de 50 µm une perméabilité à la vapeur d'eau d'au moins 10 l/m² par 24 h, en particulier d'au moins 15 l/m² par 24 h et de préférence d'au moins 20 l/m² par 24 h.

11. Gant de protection selon l'une ou plusieurs des revendications précédentes, **caractérisé en ce que** dans des conditions stationnaires, la membrane (6) présente à 35 °C une résistance Rₑₜ au passage de la vapeur d'eau, mesurée selon DIN EN 31 092:1993 (février 1994) ou la norme internationale ISO 11 092, d'au plus 25 (m².Pascal)/Watt, en particulier d'au plus 20 (m².Pascal)/Watt et de préférence d'au plus 13 (m².Pascal)/Watt pour une épaisseur de 50 µm et/ou **en ce que** dans des conditions stationnaires, le gant de protection (1) présente à 35 °C une résistance Rₑₜ au passage de la vapeur d'eau, mesurée selon DIN EN 31 092:1993 (février 1994) ou la norme internationale ISO 11 092, d'au plus 30 (m².Pascal)/Watt, en particulier d'au plus 25 (m².Pascal)/Watt et de préférence d'au plus 20 (m².Pascal)/Watt pour une membrane (6) d'une épaisseur de 50 µm.

12. Gant de protection selon l'une ou plusieurs des revendications précédentes, **caractérisé en ce que** la membrane (6) est en tout cas peu gonflable et/ou capable de reprendre l'eau, la capacité de gonflement et/ou la capacité de reprise d'eau de la membrane (6) étant d'au plus 35 %, en particulier d'au plus 25 % et de préférence d'au plus 20 % par rapport au poids propre de la membrane (6) et/ou **en ce que** la membrane (6) est au moins essentiellement imperméable aux liquides, en particulier à l'eau et/ou aux aérosols, ou au moins ralentit leur traversée.

13. Gant de protection selon l'une ou plusieurs des revendications précédentes, **caractérisé en ce que** la membrane (6) ne présente pas ou essentiellement pas de groupes fortement hydrophiles, en particulier pas de groupes hydroxyle, et/ou **en ce que** la membrane (6) présente des groupes faiblement hydrophiles, en particulier des groupes polyéther.

14. Gant de protection selon l'une ou plusieurs des revendications précédentes, **caractérisé en ce que** la membrane (6) comporte une matière synthétique et/ou un polymère et/ou est constituée de ces derniers, la matière synthétique et/ou le polymère pouvant être sélectionnés en particulier dans l'ensemble constitué des polyuréthanes, des polyétheramides, des polyesteramides, du polytétrafluoroéthylène et/ou des polymères à base de cellulose et/ou de dérivés desdits composés.

15. Gant de protection selon l'une ou plusieurs des revendications précédentes, **caractérisé en ce que** la membrane (6) est obtenue comme produit de réaction d'un isocyanate, en particulier un isocyanate masqué ou bloqué, avec un agent de réticulation réagissant avec les isocyanates.

16. Gant de protection selon l'une ou plusieurs des revendications précédentes, **caractérisé en ce que** la membrane (6) est une membrane à base de polyuréthane et/ou **en ce que** la membrane (6) est une membrane à base de polytétrafluoroéthylène expansé et est éventuellement microporeuse.

17. Gant de protection selon l'une ou plusieurs des revendications précédentes, **caractérisé en ce que** la membrane (6) est un stratifié multicouche de membranes et/ou un composite multicouche de membranes, le stratifié de membranes et/ou le composite de membranes étant constitués d'au moins deux mais de préférence d'au moins trois couches ou strates liées les unes aux autres.

18. Gant de protection selon la revendication 17, **caractérisé en ce que** le stratifié de membranes ou le composite de membranes comporte une couche d'âme à base d'un polymère à base de cellulose et deux couches extérieures reliées à la couche d'âme, en particulier à base d'un polyuréthane, d'un polyétheramide et/ou d'un polyesteramide, la couche d'âme pouvant être réalisée à base d'un polymère à base de cellulose sous la forme d'une membrane d'une épaisseur de 1 à 100 µm, en particulier de 5 à 50 µm et de préférence 10 à 20 µm, et/ou en particulier les deux couches extérieures reliées à la couche d'âme pouvant être chacune configurée sous la forme d'une membrane d'une épaisseur de 1 à 100 µm, en particulier de 5 à 50 µm et de préférence de 5 à 10 µm.

19. Gant de protection selon la revendication 17, **caractérisé en ce que** le stratifié de membranes ou le composite de membranes comporte une couche d'âme à base d'un polymère à base de polyuréthane et deux couches extérieures reliées à la couche d'âme et à base d'un polyuréthane.

20. Gant de protection selon l'une ou plusieurs des revendications précédentes, **caractérisé en ce que** la membrane (6) est constituée de deux pièces de matériau reliées l'une à l'autre, de préférence reliées l'une à l'autre de manière étanche et en particulier collées et/ou soudées l'un à l'autre, les deux pièces de matériau présentant en particulier chacune la forme d'une main à cinq doigts, l'une des deux pièces de matériau étant destinée à recouvrir le côté avant de la main (côté intérieur de la main) et l'autre pièce de matériau à couvrir le côté arrière de la main (dos de la main), les deux pièces de matériau n'étant reliées l'une à l'autre que le long de leur contour extérieur et en particulier le long du périmètre de la main, de préférence de manière étanche, et étant en particulier collées et/ou soudées l'une à l'autre.

21. Gant de protection selon l'une ou plusieurs des revendications précédentes, **caractérisé en ce que** la membrane (6) est autocollante, en particulier adhésive à chaud, et/ou **en ce que** la membrane (6) sert en même temps de couche d'adhésif (7) destiné à fixer la couche d'adsorption (5).

22. Gant de protection selon l'une ou plusieurs des revendications précédentes, **caractérisé en ce que** la couche d'adsorption (5) est discontinue, et/ou **en ce que** la couche d'adsorption (5) contient des particules adsorbantes séparées qui adsorbent les poisons chimiques, en particulier à base de charbon actif, et/ou **en ce que** le matériau d'adsorption de la couche d'adsorption (5) est un matériau d'adsorption contenant du charbon actif ou constitué de ce dernier, et/ou **en ce que** le matériau d'adsorption de la couche d'adsorption (5) est un matériau à base de charbon actif qui présente en particulier la forme de particules de charbon actif et/ou de fibres de charbon actif.

23. Gant de protection selon l'une ou plusieurs des revendications précédentes, **caractérisé en ce que** la couche d'adsorption (5) contient des particules séparées de charbon actif, de préférence sous la forme de grains ("grains de charbon") ou de sphère ("sphères de charbon"), le diamètre moyen des particules de charbon actif étant en particulier < 1,0 mm, mieux < 0,5 mm, de préférence < 0,4 mm, de manière préférable < 0,35 mm et de façon particulièrement préférable < 0,3 mm, et/ou le diamètre moyen des particules de charbon actif étant d'au moins 0,1 mm, et/ou les particules de charbon actif étant appliquées en particulier en quantité de 5 à 500 g/m², en particulier de 10 à 400 g/m², de préférence de 20 à 300 g/m², mieux de 25 à 250 g/m², de façon particulièrement préférable de 50 à 150 g/m² et de façon tout particulièrement préférable de 50 à 120 g/m² sur la membrane (6), et/ou les particules de charbon actif présentant en particulier une surface intérieure (BET) d'au moins 800 m²/g, en particulier d'au moins 900 m²/g, de préférence d'au moins 1 000 m²/g et mieux dans la plage de 800 à 1 500 m²/g, et/ou les particules de charbon actif présentant en particulier une pression d'éclatement de chacune des particules de charbon actif et en particulier des grains ou des sphères de charbon actif d'au moins 5 Newton, en particulier d'au moins 10 Newton et/ou de jusque 20 Newton.

24. Gant de protection selon l'une ou plusieurs des revendications précédentes, **caractérisé en ce que** la couche d'adsorption (5) contient des fibres de charbon actif qui présentent en particulier la forme d'un produit plat en charbon actif, le produit plat en charbon actif présentant en particulier un poids par unité de surface de 20 à 200 g/m², en particulier de 30 à 150 g/m² et de préférence de 50 à 120 g/m², et/ou le produit plat en charbon actif étant en particulier un tissu, un tricot, une couche ou un matériau composite de charbon actif, en particulier à base de cellulose carbonisée et activée et/ou d'un acrylonitrile carbonisé et activé.

25. Gant de protection selon l'une ou plusieurs des revendications précédentes, **caractérisé en ce que** la couche d'adsorption (5) est en outre imprégnée d'au moins un catalyseur, le catalyseur utilisé étant constitué d'enzymes et/ou d'ions métalliques, de préférence d'ions de cuivre, d'argent, de cadmium, de platine, de palladium, de zinc et/ou de mercure, et/ou la quantité du catalyseur étant de 0,05 à 12 % en poids, de préférence de 1 à 10 % en poids et de façon particulièrement préférable de 2 à 8 % en poids par rapport au poids de la couche d'adsorption (5).

26. Gant de protection selon l'une ou plusieurs des revendications précédentes, **caractérisé en ce qu'**au moins 50 %, en particulier au moins 60 % et de préférence au moins 70 % de la couche d'adsorption (5) sont librement accessibles aux poisons et armes chimiques à adsorber.

27. Gant de protection selon l'une ou plusieurs des revendications précédentes, **caractérisé en ce que** le gant de protection (1) et/ou la membrane (6) présentent vis-à-vis d'armes chimiques, en particulier le bis[2-chloroéthyl]sulfure (gaz moutarde, Lost, croix jaune), un effet de barrière mesuré selon CRDEC-SP-84010, méthode 2.2, d'au plus 4 µg/cm² par 24 h, en particulier d'au plus 3,5 µg/cm² par 24 h, de préférence d'au plus 3,0 µg/cm² par 24 h et de façon particulièrement préférable d'au plus 25 µg/cm² par 24 h pour une membrane (6) d'une épaisseur de 50 µm.

28. Gant de protection (1) à respiration active selon l'une ou plusieurs des revendications précédentes, qui présente une fonction de protection vis-à-vis de poisons chimiques et en particulier d'armes chimiques, selon une ou plusieurs des revendications précédentes, doté d'une structure stratifiée (2) en plusieurs couches, présentant une couche de support (3) en particulier plate et une couche de blocage (4) associée à la couche de support (3), tournée vers la main lorsque le gant est porté et empêchant ou au moins ralentissant le passage des poisons chimiques,
la couche de blocage (4) comprenant:
- une couche d'adsorption (5) à base d'un agent d'adsorption qui adsorbe les poisons chimiques, en particulier à base de charbon actif et
- une membrane (6) disposée entre la couche de support (3) et la couche d'adsorption (5), au moins essentiellement imperméable à l'eau et à l'air mais perméable à la vapeur d'eau, ralentissant la traversée par les poisons chimiques ou étant au moins essentiellement imperméable aux poisons chimiques,
la membrane (6) étant recouverte par la couche d'adsorption (5) sur son côté non tourné vers la couche de support (3) et tourné vers la main lorsque le gant est porté,
**caractérisé en ce que**
une couche supplémentaire de support (8), plate, qui sert à stabiliser et/ou soutenir la membrane (6), est disposée entre la membrane (6) et la couche de support (3),
le poids par unité de surface de la couche supplémentaire de support (8) étant inférieur à celui de la couche de support (3) et
la membrane (6) étant stratifiée ou collée sur la couche supplémentaire de support (8) au moyen d'un adhésif appliqué ponctuellement sur son côté non tourné vers la main lorsque le gant est porté et
**en ce que** le gant de protection (1) et/ou la membrane (6) présentent un effet de barrière vis-à-vis des armes chimiques, en particulier le bis[2-chloroéthyl]sulfure, d'au plus 4 µg/cm² par 24 h pour une membrane (6) d'une épaisseur de 50 µm.

29. Gant de protection (1) à respiration active selon l'une ou plusieurs des revendications précédentes, doté d'une fonction de protection vis-à-vis des poisons chimiques et en particulier les armes chimiques, doté d'une structure stratifiée (2) en plusieurs couches, présentant une couche de support (3) en particulier plate et une couche de blocage (4) associée à la couche de support (3), tournée vers la main lorsque le gant est porté et empêchant ou au moins ralentissant le passage des poisons chimiques,
la couche de blocage (4) comprenant:
- une couche d'adsorption (5) à base d'un agent d'adsorption qui adsorbe les poisons chimiques, en particulier à base de charbon actif et
- une membrane (6) disposée entre la couche de support (3) et la couche d'adsorption (5), au moins essentiellement imperméable à l'eau et à l'air mais perméable à la vapeur d'eau, ralentissant la traversée par les poisons chimiques ou étant au moins essentiellement imperméable aux poisons chimiques,
la membrane (6) étant recouverte par la couche d'adsorption (5) sur son côté non tourné vers la couche de support (3) et tourné vers la main lorsque le gant est porté,
**caractérisé en ce que**
une couche supplémentaire de support (8), plate, qui sert à stabiliser et/ou soutenir la membrane (6), est disposée entre la membrane (6) et la couche de support (3),
le poids par unité de surface de la couche supplémentaire de support (8) étant inférieur à celui de la couche de support (3) et
la membrane (6) étant stratifiée ou collée sur la couche supplémentaire de support (8) au moyen d'un adhésif appliqué ponctuellement sur son côté non tourné vers la main lorsque le gant est porté et
**en ce que** le gant de protection (1) présente à 25 °C et pour une membrane (6) d'une épaisseur de 50 µm une perméabilité à la vapeur d'eau d'au moins 10 l/m² par 24 h.

30. Gant de protection (1) à respiration active selon l'une ou plusieurs des revendications précédentes, doté d'une fonction de protection vis-à-vis des poisons chimiques et en particulier les armes chimiques, doté d'une structure stratifiée (2) en plusieurs couches, présentant une couche de support (3) en particulier plate et une couche de blocage (4) associée à la couche de support (3), tournée vers la main lorsque le gant est porté et empêchant ou au moins ralentissant le passage des poisons chimiques,
la couche de blocage (4) comprenant:
- une couche d'adsorption (5) à base d'un agent d'adsorption qui adsorbe les poisons chimiques, en particulier à base de charbon actif et
- une membrane (6) disposée entre la couche de support (3) et la couche d'adsorption (5), au moins essentiellement imperméable à l'eau et à l'air mais perméable à la vapeur d'eau, ralentissant la traversée par les poisons chimiques ou étant au moins essentiellement imperméable aux poisons chimiques,
la membrane (6) étant recouverte par la couche d'adsorption (5) sur son côté non tourné vers la couche de support (3) et tourné vers la main lorsque le gant est porté,
**caractérisé en ce que**
une couche supplémentaire de support (8), plate, qui sert à stabiliser et/ou soutenir la membrane (6), est disposée entre la membrane (6) et la couche de support (3),
le poids par unité de surface de la couche supplémentaire de support (8) étant inférieur à celui de la couche de support (3) et
la membrane (6) étant stratifiée ou collée sur la couche supplémentaire de support (8) au moyen d'un adhésif appliqué ponctuellement sur son côté non tourné vers la main lorsque le gant est porté et
**en ce que** le gant de protection (1) présente dans des conditions stationnaires et à 35 °C une résistance Rₑₜ au passage de la vapeur d'eau d'au plus 30 (m².Pascal)/Watt pour une membrane (6) d'une épaisseur de 50 µm.
